# EUROPÄISCHE PATENTSCHRIFT

(11) **EP 3 903 758 B1**
(45) Veröffentlichungstag und Bekanntmachung des Hinweises auf die Patenterteilung: **29.05.2024**
(21) Anmeldenummer: 21166727.4
(22) Anmeldetag: 01.04.2021
(51) Int. Cl.: A61J 1/03, A61J 7/00, B65D 75/42

(54) **VORRICHTUNG ZUR AUSGABE VON IN BLISTERBEUTELN ANGEORDNETEN ARZNEIMITTELN UND BETRIEBSVERFAHREN HIERFÜR**
DEVICE FOR DISPENSING MEDICAMENTS IN BLISTER PACKAGING AND METHOD FOR THE OPERATION THEREOF
DISPOSITIF DE DISTRIBUTION DE MÉDICAMENTS DISPOSÉS DANS DES SACHETS BLISTER ET PROCÉDÉ DE FONCTIONNEMENT CORRESPONDANT

(30) Priorität: 28.04.2020 DE 102020111519
(43) Veröffentlichungstag der Anmeldung: 03.11.2021
(73) Patentinhaber: JDM Innovation GmbH, 71711 Murr (DE)
(72) Erfinder: Köpf, Dr. Ulrich, 71672 Marbach (DE)
(74) Vertreter: DREISS Patentanwälte PartG mbB

(56) Entgegenhaltungen:
- EP-A1- 3 545 938
- DE-A1-102018 107 286
- US-B2- 10 610 454

## Beschreibung

### Gebiet der Offenbarung

Die Offenbarung betrifft eine Vorrichtung zur Ausgabe von in Blisterbeuteln angeordneten Arzneimitteln.

Die Erfindung betrifft ferner ein Betriebsverfahren für eine derartige Vorrichtung.

### Stand der Technik

Ein Blisterschlauch ist ein im Wesentlichen bandförmiges Erzeugnis, bei welchem eine Mehrzahl von einzelnen Verpackungseinheiten, die auch als Blisterbeutel bzw. Schlauchblister bezeichnet werden, hintereinander angeordnet sind. Ein Blisterschlauch kann beispielsweise als Medikamentenblisterschlauch ausgeführt sein, der in den einzelnen Blisterbeuteln jeweils ein oder mehrere Medikamente wie z.B. Tabletten aufweist.

### Beschreibung der Erfindung

Die Erfindung bezieht sich auf eine Vorrichtung zur Ausgabe von in Blisterbeuteln angeordneten Arzneimitteln nach Anspruch 1. Dadurch kann ein Aufbau elektrostatischer Ladungen insbesondere im Bereich der Transportvorrichtung vermindert bzw. vermieden werden, so dass ein zuverlässiger Transport von Blisterbeuteln möglich ist.

Bei manchen Ausführungsformen ist vorgesehen, dass die Vorrichtung wenigstens einen Vorratsbehälter zur Aufnahme der Blisterbeutel aufweist, wobei die Transportvorrichtung zum Fördern des wenigstens einen Blisterbeutels aus dem Vorratsbehälter heraus ausgebildet ist.

Bei manchen Ausführungsformen ist vorgesehen, dass die Transportvorrichtung zum Fördern des wenigstens einen Blisterbeutels a) aus der Vorrichtung heraus und/oder b) in die Vorrichtung hinein (z.B. im Sinne eines Wiedereinziehens eines nicht von einem Benutzer entnommenen Beutels) ausgebildet ist.

Bei manchen Ausführungsformen ist vorgesehen, dass die Vorrichtung wenigstens ein erstes Transportwalzenpaar mit einer ersten Transportwalze und einer zweiten Transportwalze aufweist.

US 10 610 454 B2 und EP 3 545 938 beschreiben Systeme zur Ausgabe von Medikamenten und zugehörige Verfahren.

Bei manchen Ausführungsformen ist vorgesehen, dass die Vorrichtung ein zweites Transportwalzenpaar mit einer dritten Transportwalze und einer vierten Transportwalze aufweist.

Bei manchen Ausführungsformen ist vorgesehen, dass wenigstens eine Transportwalze des ersten Transportwalzenpaars und wenigstens eine Transportwalze des zweiten Transportwalzenpaars unabhängig voneinander antreibbar sind.

Bei manchen Ausführungsformen ist vorgesehen, dass die Vorrichtung wenigstens ein Förderband aufweist.

Bei manchen Ausführungsformen ist vorgesehen, dass die Vorrichtung zwei oder mehr Förderbänder aufweist, wobei wenigstens zwei Förderbänder zumindest bereichsweise einander gegenüberliegen.

Bei manchen Ausführungsformen sind auch Kombinationen von Transportwalzen bzw. Transportwalzenpaaren und wenigstens einem Förderband vorgesehen.

Bei manchen Ausführungsformen ist vorgesehen, dass die Ableiteinrichtung dazu ausgebildet ist, wenigstens eine, insbesondere wenigstens eine bewegliche, Komponente der Vorrichtung, insbesondere der Transportvorrichtung, elektrisch leitfähig mit einem elektrischen Bezugspotential, insbesondere einem Massepotential, zu verbinden. Dadurch kann ein Aufbau unerwünschter elektrostatischer Potentialfelder vermindert bzw. vermieden werden, der z.B. einen Transport der Blisterbeutel beeinträchtigen könnte.

Bei manchen Ausführungsformen ist vorgesehen, dass die Ableiteinrichtung einen Ableitwiderstand zur Ableitung der elektrischen Ladung aufweist. Dadurch kann vorteilhaft ein elektrischer Ableitstrom begrenzt werden.

Bei manchen Ausführungsformen ist vorgesehen, dass der Ableitwiderstand einen Widerstandswert größer 100 Ohm aufweist, insbesondere größer 1000 Ohm.

Bei manchen Ausführungsformen ist vorgesehen, dass eine Außenoberfläche wenigstens einer der Transportwalzen zumindest bereichsweise elektrisch leitfähig ausgebildet ist und/oder ein elektrisch leitfähiges Element, insbesondere eine elektrisch leitfähige Beschichtung und/oder ein elektrisch leitfähiges Geflecht, aufweist.

Bei manchen Ausführungsformen ist vorgesehen, dass eine Außenoberfläche des wenigstens einen Förderbands zumindest bereichsweise elektrisch leitfähig ausgebildet ist und/oder ein elektrisch leitfähiges Element, insbesondere eine elektrisch leitfähige Beschichtung und/oder ein elektrisch leitfähiges Geflecht, aufweist.

Bei manchen Ausführungsformen ist vorgesehen, dass das elektrisch leitfähige Element eine Metallfolie und/oder ein Metallklebeband und/oder einen Draht, insbesondere Kupferdraht, und/oder ein Drahtgeflecht, aufweist.

Bei manchen Ausführungsformen ist vorgesehen, dass das elektrisch leitfähige Element Streifen aus einer Metallfolie oder einem Metallklebeband aufweist.

Bei manchen Ausführungsformen ist vorgesehen, dass die Streifen wenigstens eine der Transportwalzen und/oder das wenigstens eine Förderband zumindest bereichsweise entlang einer Umfangsrichtung umgeben, insbesondere vollständig entlang der Umfangsrichtung umgeben.

Bei manchen Ausführungsformen ist vorgesehen, dass die Streifen eine Breite aufweisen, die kleiner einer Breite der wenigstens einen Transportwalze und/oder des wenigstens einen Förderbands ist.

Generell kann die Vorrichtung gemäß den Ausführungsformen sowohl zum Fördern von einzelnen Blisterbeuteln, insbesondere auch bereits vereinzelten Blisterbeuteln genutzt werden, als auch zum Fördern eines mehrere Blisterbeutel aufweisenden Blisterschlauchs.

Bei weiteren Ausführungsformen ist dem ersten Transportwalzenpaar ein erster Antrieb und dem zweiten Transportwalzenpaar ein zweiter Antrieb zugeordnet. Besonders bevorzugt ist der erste Antrieb unabhängig von dem zweiten Antrieb betreibbar. Daher ist es beispielsweise auch möglich, eines der beiden Transportwalzenpaare anzutreiben, also die betreffenden Transportwalzen in Rotation zu versetzen, während gleichzeitig das andere der beiden Transportwalzenpaare nicht angetrieben wird, betreffenden Transportwalzen mithin stillstehen. Bei weiteren Ausführungsformen können auch beide Transportwalzenpaare zumindest zeitweise gleichzeitig betrieben werden, mit gleichsinniger oder gegensinniger Transportrichtung und/oder Geschwindigkeit. Insbesondere ein gleichsinniger Antrieb beider Transportwalzenpaare mit ggf. unterschiedlicher Geschwindigkeit beider Transportwalzenpaare ist bei manchen Ausführungsformen auch möglich.

Bei weiteren Ausführungsformen weist der erste Antrieb und/oder der zweite Antrieb einen Getriebemotor auf, wobei der Getriebemotor vorzugsweise einen Schrittmotor aufweist.

Bei weiteren Ausführungsformen weist die Vorrichtung eine Trennvorrichtung zur Trennung von mehreren einen Blisterschlauch bildenden Blisterbeuteln auf. Dadurch kann beispielsweise ein in dem Vorratsbehälter vorhandener Blisterschlauch schrittweise, beispielsweise Blisterbeutel für Blisterbeutel, aus dem Vorratsbehälter heraus gefördert werden, und es können ein oder mehrere Blisterbeutel von dem Blisterschlauch abgetrennt werden. Bei manchen Ausführungsformen können auch mehrere Blisterbeutel "am Stück" (also ohne voneinander getrennt zu werden) gefördert und von dem verbleibenden Blisterschlauch abgetrennt werden. Beispielsweise kann die Vorrichtung bei manchen Ausführungsformen auch Gruppen von zwei oder drei (oder mehr) zusammenhängenden Blisterbeuteln von dem verbleibenden Blisterschlauch abtrennen und fördern, z.B. an einen Benutzer ausgeben.

Bei weiteren Ausführungsformen ist die Trennvorrichtung zwischen dem ersten Transportwalzenpaar und dem zweiten Transportwalzenpaar angeordnet, wobei vorzugsweise die Trennvorrichtung näher an dem ersten Transportwalzenpaar angeordnet ist als an dem zweiten Transportwalzenpaar. Beispielsweise handelt es sich bei manchen Ausführungsformen bei dem ersten Transportwalzenpaar um diejenigen Transportwalzen, die im Bereich einer Ausgabeöffnung des Vorratsbehälters liegen, wohingegen die Transportwalzen des zweiten Transportwalzenpaars weiter entfernt von der Ausgabeöffnung des Vorratsbehälters, aber näher an einer Ausgabeöffnung der Vorrichtung, die beispielsweise in einem Gehäuse der Vorrichtung vorgesehen sein kann, liegen.

Bei weiteren Ausführungsformen weist die Trennvorrichtung wenigstens eines der folgenden Elemente auf: ein drehbar gelagertes Rundmesser, ein Flachmesser, eine thermisch wirkende Trenneinheit.

Bei weiteren Ausführungsformen ist die Vorrichtung dazu ausgebildet, einen wenigstens zwei Blisterbeutel aufweisenden Blisterschlauch mittels der beiden Transportwalzenpaare zu spannen bzw. zu straffen und die wenigstens zwei Blisterbeutel, vorzugsweise in einem gespannten bzw. gestrafften (auf Zug belasteten) Zustand des Blisterschlauchs bzw. der betreffenden zwei Blisterbeutel, mittels der Trennvorrichtung voneinander zu trennen. Das Spannen bzw. Straffen kann besonders bevorzugt durch ein gegensinniges Antreiben der beiden Transportwalzenpaare erfolgen und ermöglicht ein besonders effizientes Trennen mittels der Trennvorrichtung.

Bei weiteren Ausführungsformen ist die Vorrichtung dazu ausgebildet, einen wenigstens zwei Blisterbeutel aufweisenden Blisterschlauch mittels der beiden Transportwalzenpaare zu spannen bzw. zu straffen und die wenigstens zwei Blisterbeutel (allein) dadurch zu trennen. Das Spannen oder Straffen und das dadurch bewirkte Trennen kann besonders bevorzugt durch ein gegensinniges Antreiben der beiden Transportwalzenpaare erfolgen, insbesondere durch ein rasches ("ruckartiges") gegensinniges Antreiben, und ermöglicht ein besonders effizientes Trennen, ohne dass eine gesonderte Trennvorrichtung erforderlich ist. Diese Variante ist ganz besonders zweckmäßig einsetzbar bei solchen Typen von Blisterschlauch, bei denen benachbarte Beutel z.B. durch einen eine Perforierung aufweisenden Blisterschlauchabschnitt miteinander verbunden sind, arbeitet aber auch bei anderen Typen von Blisterschläuchen.

Bei weiteren Ausführungsformen beträgt ein erster Abstand zwischen dem ersten Transportwalzenpaar und dem zweiten Transportwalzenpaar zwischen etwa 5 cm (Zentimeter) und etwa 15 cm, insbesondere zwischen etwa 65 mm (Millimeter) und etwa 90 mm. Bei dem ersten Abstand kann es sich beispielsweise um die kürzeste Verbindung zwischen zwei gedachten Linien handeln, wobei die erste der beiden gedachten Linien eine Verbindungslinie der Drehachsen der ersten und zweiten Transportwalze des ersten Transportwalzenpaars ist, und wobei die zweite der beiden gedachten Linien eine Verbindungslinie der Drehachsen der dritten und vierten Transportwalze des zweiten Transportwalzenpaars ist.

Bei weiteren Ausführungsformen weist wenigstens eine der Transportwalzen einen im wesentlichen kreiszylindrischen, insbesondere hohlzylindrischen, Grundkörper auf, was eine besonders effiziente Förderung der Blisterbeutel bzw. des Blisterschlauchs ermöglicht.

Bei weiteren Ausführungsformen ist der Grundkörper aus Schaum, insbesondere Silikonschaum (ein Schaum aus Polyorganosiloxanen), gebildet.

Bei weiteren Ausführungsformen weist der Schaum eine mittlere Dichte von etwa 300 ± 100 Kilogramm je Kubikmeter auf. Bei weiteren Ausführungsformen weist der Schaum eine Shore-A Härte von etwa 7° bis etwa 20° auf. Bei weiteren Ausführungsformen weist der Schaum eine Shore-A Härte von etwa 10° bis etwa 15° auf.

Bei manchen Ausführungsformen ist vorgesehen, dass um den Grundkörper herum, insbesondere um die Mantelfläche seiner kreiszylindrischen Form herum, eine Schicht angeordnet ist.

Bei manchen Ausführungsformen ist vorgesehen, dass der Grundkörper zumindest bereichsweise elektrisch leitfähig ist.

Bei manchen Ausführungsformen ist vorgesehen, dass die Schicht zumindest bereichsweise elektrisch leitfähig ist.

Bei manchen Ausführungsformen ist vorgesehen, dass die Schicht aus einem lebensmittelechten Material besteht.

Bei manchen Ausführungsformen ist vorgesehen, dass die Schicht aus einem elektrisch leitfähigen lebensmittelechten Material besteht.

Bei manchen Ausführungsformen ist vorgesehen, dass die Schicht aus Silikon besteht, insbesondere aus einem elektrisch leitfähigen Silikon.

Bei manchen Ausführungsformen ist vorgesehen, dass der Grundkörper und/oder die Schicht a) durgehend (also zumindest i.w. über ihr gesamtes Volumen hinweg) elektrisch leitfähig ist und/oder b) eine elektrisch leitfähige Beschichtung oder Oberfläche aufweist.

Bei manchen Ausführungsformen ist vorgesehen, dass der wenigstens einen Transportwalze wenigstens ein mit der Ableiteinrichtung verbindbares und/oder verbundenes Ableitelement zugeordnet ist.

Bei manchen Ausführungsformen ist das Ableitelement dazu ausgebildet, einen elektrisch leitfähigen Bereich der Transportwalze und/oder eines Förderbands galvanisch zu kontaktieren.

Bei manchen Ausführungsformen ist vorgesehen, dass das Ableitelement so relativ zu der wenigstens einen Transportwalze angeordnet ist, dass es federkraftbelastet gegen eine Außenoberfläche der Transportwalze drückt.

Bei manchen Ausführungsformen ist vorgesehen, dass das wenigstens eine Ableitelement ein Federelement ist oder eine Bürsteneinrichtung.

Bei manchen Ausführungsformen ist vorgesehen, dass das wenigstens eine Ableitelement wenigstens eines der folgenden Materialien aufweist: a) Kupfer, b) eine Legierung aus wenigstens Kupfer und Beryllium, z.B. "Berylliumkupfer".

Bei weiteren Ausführungsformen weist wenigstens eine der Transportwalzen eine Welle auf. Insbesondere ist der Grundkörper vorzugsweise drehfest mit der Welle verbunden, beispielsweise mittels Kraftschluss und/oder Formschluss und/oder Stoffschluss (beispielsweise erzielt mittels einer Klebeverbindung).

Bei weiteren Ausführungsformen weist wenigstens eine der Transportwalzen einen Außendurchmesser auf, der zwischen etwa 20 Millimeter und etwa 48 Millimeter beträgt, insbesondere zwischen etwa 35 Millimeter und etwa 40 Millimeter.

Bei weiteren Ausführungsformen ist ein erster Achsabstand zwischen den Drehachsen der ersten Transportwalze und der zweiten Transportwalze so gewählt, dass einander gegenüberliegende Bereiche der Außenoberflächen (insbesondere der Mantelfläche der kreiszylindrischen Geometrie) der ersten und zweiten Transportwalze einander berühren.

Bei weiteren Ausführungsformen kann der erste Achsabstand auch kleiner als vorstehend beschrieben gewählt sein, sodass entsprechend einander gegenüberliegende Bereiche der Außenoberflächen der ersten und zweiten Transportwalze gegeneinandergepresst werden, sodass sie sich, vorzugsweise elastisch, verformen. Mit anderen Worten sind die erste und zweite Transportwalze bei diesen Ausführungsformen so gegeneinander gepresst, dass ihr Material, insbesondere der Grundkörper, besonders bevorzugt der Silikonschaum, um einen vorgebbaren Grad verformt wird, wodurch sich ein definierter Anpressdruck auf zu fördernde Blisterbeutel ergibt, der Untersuchungen der Anmelderin zufolge einen zuverlässigen Transport ermöglicht.

Bei weiteren Ausführungsformen ist vorgesehen, dass ein zweiter Achsabstand zwischen den Drehachsen der dritten Transportwalze und der vierten Transportwalze so gewählt ist, dass einander gegenüberliegende Bereiche der Außenoberflächen der dritten und vierten Transportwalze einander berühren, insbesondere wenigstens berühren (also gegebenenfalls wie vorstehend für die erste und zweite Transportwalze beschrieben gegeneinandergepresst werden, was zu einer elastischen Verformung führt).

Bei bevorzugten Ausführungsformen beträgt ein Achsabstand zwischen der ersten und der zweiten Transportwalze bzw. zwischen der dritten und vierten Transportwalze zwischen etwa 28 mm und etwa 38 mm.

Bei weiteren Ausführungsformen weist die Vorrichtung wenigstens einen Rücknahmebehälter zur zumindest zeitweisen Lagerung von Blisterbeuteln auf. Der Rücknahmebehälter ermöglicht vorteilhaft, nicht benötigte Blisterbeutel, die gegebenenfalls zuvor ausgegeben worden sind, wieder in die Vorrichtung einzuziehen und in dem Rücknahmebehälter zu lagern. Dadurch wird vermieden, dass nicht entnommene Medikamente von unbefugten Personen und/oder versehentlich zu falschen Zeiten verwendet werden können.

Bei bevorzugten Ausführungsformen weist der Rücknahmebehälter einen Rauminhalt zwischen etwa 350 cm³ (Kubikzentimeter) und etwa 2000 cm³ auf. Bei manchen Ausführungsformen kann eine Breite des Rücknahmebehälters zwischen etwa 70 mm und etwa 100 mm betragen, eine Länge des Rücknahmebehälters zwischen etwa 100 mm und etwa 200 mm, und eine Höhe des Rücknahmebehälters kann zwischen etwa 50 mm und etwa 100 mm betragen.

Bei weiteren Ausführungsformen weist die Vorrichtung ein Gehäuse mit einem Gehäuseboden auf, wobei die Transportvorrichtung in einem Innenraum des Gehäuses angeordnet ist. Dadurch ist die Transportvorrichtung vor äußeren Einflüssen und ggf. Manipulationen Nichtberechtigter geschützt. Besonders bevorzugt kann der Gehäuseboden im Wesentlichen eben, gegebenenfalls mit ein oder mehreren Standfüßen, ausgebildet sein und damit die sichere Aufstellung der Vorrichtung auf einer entsprechenden Unterlage, vorzugsweise einer ebenen Fläche, beispielsweise einer Tischoberfläche, ermöglichen.

Bei weiteren Ausführungsformen ist ein Berührungsbereich des ersten Transportwalzenpaares in einer ersten Höhe über dem Gehäuseboden angeordnet, wobei die erste Höhe zwischen etwa 8 Zentimeter, cm, und etwa 16 cm beträgt. Bei weiteren Ausführungsformen ist ein Berührungsbereich des zweiten Transportwalzenpaares in einer zweiten Höhe über dem Gehäuseboden angeordnet, wobei die zweite Höhe zwischen etwa 5 cm und etwa 12 cm beträgt.

Der Berührungsbereich der Transportwalzenpaare kann je nach Achsabstand beispielsweise durch einen im wesentlichen linienförmigen Bereich charakterisiert sein, wobei die Linienlänge im Wesentlichen einer Breite der betreffenden Transportwalzen entspricht. Sofern der Achsabstand kleiner gewählt ist, kann der Berührungsbereich auch durch eine beispielsweise im Wesentlichen etwa rechteckige Fläche charakterisiert sein. Bei bevorzugten Ausführungsformen handelt es sich bei der ersten und/oder zweiten Höhe um einen Abstand im mathematischen Sinne, d. h. um die kürzeste Verbindung zwischen den betreffenden Elementen (Berührungsbereich, Gehäuseboden). Eine bevorzugte Breite für die Transportwalzen beträgt bei manchen Ausführungsformen zwischen etwa 65 mm und etwa 80 mm.

Bei weiteren Ausführungsformen beträgt ein entlang einer zu dem Gehäuseboden parallelen ersten virtuellen Ebene gemessener erster horizontaler Abstand zwischen dem Berührungsbereich des ersten Transportwalzenpaares und einer Ausgabeöffnung zwischen etwa 13 cm und etwa 20 cm, insbesondere zwischen etwa 14 cm und etwa 18 cm.

Bei weiteren Ausführungsformen beträgt ein entlang einer zu dem Gehäuseboden parallelen zweiten virtuellen Ebene gemessener zweiter horizontaler Abstand zwischen dem Berührungsbereich des zweiten Transportwalzenpaares und einer bzw. der Ausgabeöffnung zwischen etwa 3 cm und etwa 8 cm, insbesondere zwischen etwa 3 cm und etwa 6 cm.

Bei weiteren Ausführungsformen ist zwischen den beiden Transportwalzenpaaren wenigstens ein Blisterbeutelführungselement vorgesehen, das eine erste, vorzugsweise zumindest näherungsweise ebene, Führungsoberfläche zur Führung von Blisterbeuteln aufweist, insbesondere zur Führung von mittels der Vorrichtung auszugebenden Blisterbeuteln, wobei die erste Führungsoberfläche zumindest in etwa parallel zu einer, insbesondere dritten, virtuellen Ebene ausgerichtet ist, in der ein Berührungsbereich des ersten Transportwalzenpaares und ein Berührungsbereich des zweiten Transportwalzenpaares liegen, wobei vorzugsweise die dritte virtuelle Ebene einen Blisterbeuteltransportpfad zwischen den beiden Transportwalzenpaaren charakterisiert. Bei der vorliegenden Ausführungsform wird unter der Angabe "zumindest in etwa parallel" ein Winkel zwischen -20° (Grad) und etwa +20°, vorzugsweise zwischen etwa -8° und etwa +8°, weiter vorzugsweise zwischen etwa -4° und etwa +4° verstanden.

Bei weiteren Ausführungsformen weist das wenigstens eine Blisterbeutelführungselement eine zweite Führungsoberfläche zur Führung von Blisterbeuteln auf, insbesondere zur Führung von mittels der Vorrichtung einzuziehenden Blisterbeuteln, wobei die zweite Führungsoberfläche konkav geformt ist.

Bei bevorzugten Ausführungsformen erstreckt sich die konkave Form entlang einer Dimension. In diesem Fall kann die zweite Führungsoberfläche demnach die Form eines allgemeinen Zylinders aufweisen. Bei weiteren Ausführungsformen ist das wenigstens eine Blisterbeutelführungselement näher an dem ersten Transportwalzenpaar angeordnet als an dem zweiten Transportwalzenpaar, was eine besonders sichere Rückführung von einzuziehenden Blisterbeuteln ermöglicht.

Bei weiteren Ausführungsformen kann auch wenigstens ein zweites Blisterbeutelführungselement vorgesehen sein, welches bevorzugt näher an dem zweiten Transportwalzenpaar als an dem ersten Transportwalzenpaar angeordnet ist.

Bei weiteren Ausführungsformen schließt ein erster Flächenbereich der zweiten Führungsoberfläche des ersten Blisterbeutelführungselements, der an die erste Führungsoberfläche angrenzt, einen Rückführungswinkel mit der ersten Führungsoberfläche ein, der zwischen etwa 5 Grad und etwa 60 Grad beträgt, vorzugsweise zwischen etwa 20 Grad und etwa 50 Grad.

Bei weiteren Ausführungsformen schließt eine virtuelle Ebene, in der ein Berührungsbereich des ersten Transportwalzenpaares und ein Berührungsbereich des zweiten Transportwalzenpaares liegt, einen ersten Winkel mit einer zu dem Gehäuseboden parallelen virtuellen Ebene ein, wobei der erste Winkel zwischen etwa Null Grad und etwa 60 Grad beträgt, vorzugweise zwischen etwa 20 Grad und etwa 45 Grad, besonders bevorzugt etwa 30 Grad.

Bei weiteren Ausführungsformen schließt eine virtuelle Ebene, in der die Achsen der ersten und zweiten Transportwalze liegen, einen zweiten Winkel mit einer zu dem Gehäuseboden parallelen virtuellen Ebene ein, wobei der zweite Winkel zwischen etwa 30 Grad und etwa 90 Grad beträgt, vorzugweise zwischen etwa 30 Grad und etwa 60 Grad.

Bei weiteren Ausführungsformen schließt eine virtuelle Ebene, in der die Achsen der dritten und vierten Transportwalze liegen, einen dritten Winkel mit einer zu dem Gehäuseboden parallelen virtuellen Ebene ein, wobei der dritte Winkel zwischen etwa 30 Grad und etwa 90 Grad beträgt, vorzugweise zwischen etwa 30 Grad und etwa 60 Grad.

Bei weiteren Ausführungsformen ist der dritte Winkel von dem zweiten Winkel verschieden, wobei insbesondere der dritte Winkel größer ist als der zweite Winkel. Hierdurch wird vorteilhaft eine Labyrinthführung für Blisterbeutel mit unterschiedlichen Pfaden für ein Fördern und ein Zurückziehen geschaffen. Vorzugsweise ist der dritte Winkel um etwa 10° größer als der zweite Winkel. Dies ermöglicht ein effizientes und zuverlässiges Zuführen von einzuziehenden Blisterbeuteln in den Rücknahmebehälter.

Bei weiteren Ausführungsformen ist die Vorrichtung dazu ausgebildet, wenigstens einen Blisterbeutel oder einen mehrere Blisterbeutel aufweisenden Blisterschlauch aus dem Vorratsbehälter heraus, insbesondere durch eine Ausgabeöffnung in einem die Transportvorrichtung aufweisenden Gehäuse hindurch, zu fördern.

Bei weiteren Ausführungsformen ist die Vorrichtung dazu ausgebildet, wenigstens einen Blisterbeutel oder einen mehrere Blisterbeutel aufweisenden Blisterschlauch einzuziehen und in einen bzw. den Rücknahmebehälter zu fördern.

Bei weiteren Ausführungsformen ist die Vorrichtung dazu ausgebildet, wenigstens einen Blisterbeutel oder einen mehrere Blisterbeutel aufweisenden Blisterschlauch zwischen den Transportwalzenpaaren zu straffen. Dadurch kann insbesondere ein sicheres Trennen von mehreren Blisterbeuteln durch die Trenneinheit befördert werden. Das Straffen kann beispielsweise durch ein gegensinniges Ansteuern der beiden Transportwalzenpaare bewerkstelligt werden, wobei beide Transportwalzenpaare jeweils so angetrieben werden, dass sie einen Blisterbeutel von einem zwischen den beiden Transportwalzenpaaren liegenden Transportbereich wegbewegen (würden).

Bei weiteren Ausführungsformen ist die Vorrichtung dazu ausgebildet, wenigstens einen Blisterbeutel oder einen mehrere Blisterbeutel aufweisenden Blisterschlauch zwischen den Transportwalzenpaaren zu stauchen. Das Stauchen kann ebenfalls durch ein gegensinniges Ansteuern der beiden Transportwalzenpaare bewerkstelligt werden, wobei hierbei im Unterschied zu dem Straffen beide Transportwalzenpaare jeweils so angetrieben werden, dass sie einen Blisterbeutel auf einen zwischen den beiden Transportwalzenpaaren liegenden Transportbereich zubewegen.

Bei weiteren Ausführungsformen kann das Stauchen bzw. Straffen auch dadurch bewerkstelligt werden, dass jeweils nur ein Transportwalzenpaar angetrieben wird, wobei das jeweils andere Transportwalzenpaar sich nicht bewegt.

Bei weiteren Ausführungsformen weist die Vorrichtung wenigstens zwei Vorratsbehälter zur Aufnahme von Blisterbeuteln auf, wobei wenigstens einem der wenigstens zwei Vorratsbehälter, vorzugsweise jedem der wenigstens zwei Vorratsbehälter, eine Transportvorrichtung zum Fördern wenigstens eines Blisterbeutels und/oder eines mehrere Blisterbeutel aufweisenden Blisterschlauchs aus dem Vorratsbehälter heraus zugeordnet ist, wobei insbesondere die Ableiteinrichtung dazu ausgebildet ist, elektrische Ladung im Bereich der mehreren Transportvorrichtungen abzuleiten.

Bei manchen Ausführungsformen ist vorgesehen, dass das Blisterbeutelführungselement oder wenigstens eine Komponente des Blisterbeutelführungselements mittels der Ableiteinrichtung mit einem elektrischen Bezugspotential verbindbar und/oder verbunden ist.

Die vorliegende Erfindung bezieht sich auch auf ein Verfahren nach Anspruch 17.

Bei manchen Ausführungsformen ist vorgesehen, dass die Transportvorrichtung ein erstes Transportwalzenpaar mit einer ersten Transportwalze und einer zweiten Transportwalze aufweist, und ein zweites Transportwalzenpaar mit einer dritten Transportwalze und einer vierten Transportwalze, wobei wenigstens eine der Transportwalzen zumindest zeitweise mittels der Ableiteinrichtung mit einem elektrischen Bezugspotential verbunden wird.

Bei manchen Ausführungsformen ist vorgesehen, dass die Ableiteinrichtung wenigstens eine, insbesondere wenigstens eine bewegliche, Komponente der Vorrichtung, insbesondere der Transportvorrichtung, elektrisch leitfähig mit einem bzw. dem elektrischen Bezugspotential verbindet.

Bei manchen Ausführungsformen prüft die Vorrichtung, ob eine vorgebbare erste Bedingung für das Ausgeben von wenigstens einem Blisterbeutel vorliegt, und die Vorrichtung fördert den wenigstens einen Blisterbeutel aus dem Vorratsbehälter heraus und gibt den Blisterbeutel gegebenenfalls aus, wenn die Prüfung ergibt, dass die vorgebbare erste Bedingung erfüllt ist.

Bei manchen Ausführungsformen kann es sich bei der vorgebbaren ersten Bedingung um eine Eingabe eines Benutzers der Vorrichtung, beispielsweise über eine (grafische) Benutzeroberfläche, handeln, und/oder um den Empfang eines Steuersignals einer externen Einheit, die den Betrieb der Vorrichtung steuert, und/oder um ein zeitgesteuert erzeugtes Signal.

Bei weiteren Ausführungsformen prüft die Vorrichtung, ob ein Blisterbeutel durch eine Ausgabeöffnung in einem die Transportvorrichtung aufweisenden Gehäuse heraus ausgegeben worden und für eine vorgebbare erste Wartezeit nicht aus der Ausgabeöffnung entnommen worden ist. Sofern dies erkannt worden ist, kann bei manchen Ausführungsformen eine Alarmreaktion bzw. eine Fehlerreaktion eingeleitet werden, beispielsweise eine akustische und/oder visuell wahrnehmbare Signalisierung an einen Benutzer und/oder eine Signalisierung an eine entfernt angeordnete Stelle.

Bei weiteren Ausführungsformen zieht die Vorrichtung dann, wenn die Prüfung ergeben hat, dass ein Blisterbeutel durch die Ausgabeöffnung ausgegeben worden und für die vorgebbare erste Wartezeit nicht aus der Ausgabeöffnung entnommen worden ist, den ausgegebenen Blisterbeutel wieder durch die Ausgabeöffnung hindurch in das Gehäuse ein, wobei insbesondere die Vorrichtung den Blisterbeutel in einen bzw. den Rücknahmebehälter fördert.

Das Prinzip gemäß den vorliegenden Ausführungsformen kann besonders vorteilhaft zur Ausgabe von Medikamente enthaltenden Blisterbeuteln bzw. Blisterschläuchen eingesetzt werden, ist jedoch nicht darauf begrenzt. Das Prinzip gemäß den vorliegenden Ausführungsformen kann beispielsweise auch zur Ausgabe von anderen Stoffen bzw. Artikeln als Medikamenten, die in Blisterbeuteln bzw. Blisterschläuchen enthalten sind (z.B. Stückgut, rieselfähige Medien, Fluids), eingesetzt werden.

Weitere Merkmale, Anwendungsmöglichkeiten und Vorteile der Erfindung ergeben sich aus der nachfolgenden Beschreibung von Ausführungsbeispielen der Erfindung, die in den Figuren der Zeichnung dargestellt sind. Dabei bilden alle beschriebenen oder dargestellten Merkmale für sich oder in beliebiger Kombination den Gegenstand der Erfindung, unabhängig von ihrer Zusammenfassung in den Ansprüchen oder deren Rückbeziehung sowie unabhängig von ihrer Formulierung bzw. Darstellung in der Beschreibung bzw. in der Zeichnung.

In der Zeichnung zeigt:
- Figur 1: schematisch eine Seitenansicht eines Blisterschlauchs gemäß einer Ausführungsform,
- Figur 2: schematisch eine Seitenansicht eines teilweise aufgewickelten Blisterschlauchs gemäß einer Ausführungsform,
- Figur 3A: schematisch eine Seitenansicht einer Vorrichtung gemäß einer Ausführungsform,
- Figur 3B: schematisch eine Seitenansicht einer Vorrichtung gemäß einer Ausführungsform,
- Figur 3C: schematisch eine Seitenansicht einer Transportvorrichtung gemäß einer Ausführungsform,
- Figur 3D: schematisch eine Seitenansicht einer Transportvorrichtung gemäß einer Ausführungsform,
- Figur 4: schematisch eine Seitenansicht einer Transportvorrichtung gemäß einer Ausführungsform,
- Figur 5: schematisch eine Seitenansicht einer Vorrichtung gemäß einer weiteren Ausführungsform,
- Figur 6: schematisch eine Seitenansicht einer Vorrichtung gemäß einer weiteren Ausführungsform in einem ersten Betriebszustand,
- Figur 7: schematisch eine Seitenansicht der Vorrichtung gemäß Figur 6 in einem zweiten Betriebszustand,
- Figur 8: schematisch eine Seitenansicht einer Vorrichtung gemäß einer weiteren Ausführungsform,
- Figur 9: schematisch eine Seitenansicht eines Blisterbeutelführungselements gemäß einer Ausführungsform,
- Figur 10A: schematisch eine Seitenansicht eines Transportwalzenpaars gemäß einer Ausführungsform,
- Figur 10B: schematisch eine Seitenansicht eines Transportwalzenpaars gemäß einer weiteren Ausführungsform,
- Figur 11: schematisch eine Vorderansicht einer Vorrichtung gemäß einer weiteren Ausführungsform,
- Figur 12: schematisch ein vereinfachtes Flussdiagramm einer Ausführungsform des erfindungsgemäßen Verfahrens,
- Figur 13: schematisch ein vereinfachtes Flussdiagramm einer weiteren Ausführungsform des erfindungsgemäßen Verfahrens,
- Figur 14: schematisch ein vereinfachtes Flussdiagramm einer weiteren Ausführungsform des erfindungsgemäßen Verfahrens,
- Figur 15: schematisch ein vereinfachtes Flussdiagramm einer weiteren Ausführungsform des erfindungsgemäßen Verfahrens,
- Figur 16: schematisch ein vereinfachtes Blockdiagramm einer Steuereinrichtung gemäß einer Ausführungsform,
- Figur 17: schematisch eine Seitenansicht einer Transportwalze gemäß einer Ausführungsform, und
- Figur 18A: schematisch eine Vorderansicht einer Transportwalze gemäß manchen Ausführungsformen,
- Figur 18B: schematisch eine Vorderansicht einer Transportwalze gemäß manchen Ausführungsformen,
- Figur 18C: schematisch eine Vorderansicht einer Transportwalze gemäß manchen Ausführungsformen, und
- Figur 19: schematisch eine Seitenansicht eines Ableitelements gemäß manchen Ausführungsformen.

Figur 1 zeigt schematisch eine Seitenansicht eines Blisterschlauchs 200 gemäß einer Ausführungsform. Der Blisterschlauch 200 ist vorliegend als Medikamentenblisterschlauch ausgebildet und weist beispielhaft drei Blisterbeutel 210, 211, 212 auf, die untereinander durch Verbindungselemente 202 miteinander verbunden sind. Bei den Verbindungselementen 202 kann es sich beispielsweise um verschweißte Abschnitte desselben Materials (z.B. eine Plastikfolie) handeln, aus dem auch die Blisterbeutel 210, 211, 212 bestehen.

Eine Längsrichtung des Blisterschlauchs 200 erstreckt sich gemäß Figur 1 entlang einer Koordinatenachse y, wobei die Länge eines einzelnen Blisterbeutels 211 mit dem Bezugszeichen L angegeben ist. Eine Höhe des Blisterschlauchs 200 erstreckt sich in Figur 1 in vertikaler Richtung, vergleiche die Koordinatenachse z, und eine Breite des Blisterschlauchs 200 erstreckt sich in Figur 1 in einer Richtung senkrecht zur Zeichenebene, vgl. die Koordinatenachse x.

Bei manchen Ausführungsformen beträgt die Länge L eines Blisterbeutels 210, 211, 212 zwischen etwa 55 mm und etwa 100 mm, die Breite zwischen etwa 55 mm und etwa 75 mm, und die Höhe zwischen etwa 0,3 mm und etwa 20 mm. Beispielsweise können auch leere Blisterbeutel in einem Blisterschlauch enthalten sein, z.B. im Bereich eines Anfangs (und/oder Endes) des Blisterschlauchs, z.B. als Informationsträger. Auch solche leeren Blisterbeutel können unter Verwendung der Ausführungsformen zuverlässig und sicher transportiert und ggf. - bei manchen Ausführungsformen - voneinander getrennt werden.

Der erste Blisterbeutel 210 weist zwei unterschiedliche Tabletten 210a, 210b auf, der zweite Blisterbeutel 211 weist vorliegend insgesamt drei im wesentlichen gleichartige Tabletten 211a auf, und der dritte Blisterbeutel 212 weist vorliegend drei unterschiedliche Tabletten 212a, 212b, 212c auf.

Figur 2 zeigt schematisch eine Seitenansicht eines teilweise aufgewickelten Blisterschlauchs 200a, von dem die bereits zumindest teilweise abgewickelten Blisterbeutel mit den Bezugszeichen 213, 214, 215 und ein noch aufgewickelter Anteil mit dem Bezugszeichen 216 bezeichnet sind. Ähnlich wie bei der vorstehend unter Bezugnahme auf Figur 1 beschriebenen Ausführungsform kann auch der Blisterschlauch 200a gemäß Figur 2 Blisterbeutel mit gleichartigen und/oder unterschiedlichen Medikamenten, insbesondere Tabletten, enthalten. Die in Figur 2 abgebildete Konfiguration des Blisterschlauchs 200a kann beispielsweise in einem Transportbehälter (nicht gezeigt) vorgesehen sein und in dieser Form an Kunden, beispielsweise Patienten, für welche die Medikamente in den Blisterbeuteln bestimmt sind, verteilt werden.

Figur 3 zeigt schematisch eine Seitenansicht einer Vorrichtung 100 zur Ausgabe von in Blisterbeuteln 217, 218, .. angeordneten Arzneimitteln gemäß einer Ausführungsform der Erfindung. Die Vorrichtung 100 weist einen optionalen Vorratsbehälter 110 zur Aufnahme der Blisterbeutel auf. Vorliegend ist in dem Vorratsbehälter 110 ein teilweise aufgewickelter Blisterschlauch 200b angeordnet, von dem bereits zwei Blisterbeutel 217, 218 abgewickelt und durch eine Öffnung 110' des Vorratsbehälters 110 aus dem Vorratsbehälter 110 nach außen geführt sind.

Die Vorrichtung 100 weist eine Transportvorrichtung 120 auf zum Fördern wenigstens eines Blisterbeutels 217, 218 auf, z.B. bei manchen Ausführungsformen aus dem optionalen Vorratsbehälter 110 heraus. Weiter weist die Vorrichtung 100 wenigstens eine Ableiteinrichtung 180 zur, insbesondere zumindest teilweisen, Ableitung elektrischer Ladung im Bereich der Transportvorrichtung 120 auf. Dadurch kann ein Aufbau elektrostatischer Ladungen insbesondere im Bereich der Transportvorrichtung 120 vermindert bzw. vermieden werden, so dass ein zuverlässiger Transport von Blisterbeuteln 217, 218 möglich ist.

Bei manchen Ausführungsformen ist vorgesehen, dass die Vorrichtung 100 wenigstens einen Vorratsbehälter 110 zur Aufnahme der Blisterbeutel aufweist, wobei die Transportvorrichtung 120 zum Fördern des wenigstens einen Blisterbeutels aus dem Vorratsbehälter 110 heraus ausgebildet ist.

Bei manchen Ausführungsformen ist vorgesehen, dass die Transportvorrichtung 120 zum Fördern des wenigstens einen Blisterbeutels 217 a) aus der Vorrichtung 100 heraus und/oder b) in die Vorrichtung 100 hinein (z.B. im Sinne eines Wiedereinziehens eines nicht von einem Benutzer entnommenen Beutels) ausgebildet ist.

Bei manchen Ausführungsformen ist vorgesehen, dass die Ableiteinrichtung 180 dazu ausgebildet ist, wenigstens eine, insbesondere wenigstens eine bewegliche, Komponente der Vorrichtung 100, insbesondere der Transportvorrichtung 120, elektrisch leitfähig mit einem elektrischen Bezugspotential BP, insbesondere einem Massepotential GND, zu verbinden. Dadurch kann ein Aufbau unerwünschter elektrostatischer Potentialfelder vermindert bzw. vermieden werden, der z.B. einen Transport der Blisterbeutel 217, 218 beeinträchtigen könnte.

Bei manchen Ausführungsformen, vgl. Fig. 3B, ist vorgesehen, dass die Vorrichtung 100 wenigstens ein erstes Transportwalzenpaar 122 mit einer ersten Transportwalze 122a und einer zweiten Transportwalze 122b aufweist.

Bei manchen Ausführungsformen ist vorgesehen, dass die Vorrichtung 100 ein zweites Transportwalzenpaar 124 mit einer dritten Transportwalze 124a und einer vierten Transportwalze 124b aufweist.

Bei manchen Ausführungsformen ist vorgesehen, dass wenigstens eine Transportwalze des ersten Transportwalzenpaars 122 und wenigstens eine Transportwalze des zweiten Transportwalzenpaars 124 unabhängig voneinander antreibbar sind.

Bei manchen Ausführungsformen, vgl. Fig. 3C, ist vorgesehen, dass die Vorrichtung wenigstens ein Förderband 121, 123 aufweist.

Bei manchen Ausführungsformen ist vorgesehen, dass die Vorrichtung zwei oder mehr Förderbänder 121, 123 aufweist, wobei wenigstens zwei Förderbänder zumindest bereichsweise einander gegenüberliegen, s. Fig. 3C. Wiederum kann die Ableiteinrichtung 180 vorgesehen sein, um eine elektrostatische Aufladung von Komponenten wenigstens eines der Förderbänder 121, 123 zu vermindern bzw. zu vermeiden. Demgegenüber zeigt Fig. 3D eine Ausführungsform mit einem Förderband 121.

Bei manchen Ausführungsformen sind auch Kombinationen von Transportwalzen bzw. Transportwalzenpaaren und wenigstens einem Förderband (nicht gezeigt) vorgesehen.

Bei manchen Ausführungsformen, vgl. Fig. 3B, ist vorgesehen, dass die Ableiteinrichtung 180 einen Ableitwiderstand 182 zur Ableitung der elektrischen Ladung aufweist. Dadurch kann vorteilhaft ein elektrischer Ableitstrom begrenzt werden. Beispielhaft sind die vier Transportwalzen 122a, 122b, 124a, 124b mittels jeweiliger Leitungen 181a, 181b, 181c, 181d mit der Ableiteinrichtung 180, z.B. mit ihrem Ableitwiderstand 182, verbunden.

Bei manchen Ausführungsformen ist vorgesehen, dass der Ableitwiderstand 182 einen Widerstandswert größer 100 Ohm aufweist, insbesondere größer 1000 Ohm.

Bei manchen Ausführungsformen ist vorgesehen, dass der Ableitwiderstand 182 einen Widerstandswert von Null Ohm aufweist oder kleiner 2 Ohm.

Bei manchen Ausführungsformen weist die Transportvorrichtung 120, wie vorstehend bereits erwähnt, ein erstes Transportwalzenpaar 122 auf, das eine erste Transportwalze 122a aufweist und eine zweite Transportwalze 122b. Die Transportvorrichtung 120 weist bei manchen Ausführungsformen ferner ein zweites Transportwalzenpaar 124 auf, das eine dritte Transportwalze 124a und eine vierte Transportwalze 124b aufweist. Bei manchen Ausführungsformen sind wenigstens eine Transportwalze 122a, 122b des ersten Transportwalzenpaars 122 und wenigstens eine Transportwalze 124a, 124b des zweiten Transportwalzenpaars 124 unabhängig voneinander antreibbar. Mit anderen Worten kann das erste Transportwalzenpaar 122 unabhängig von dem zweiten Transportwalzenpaar 124 betrieben werden, wobei eine Vielzahl möglicher Betriebszustände denkbar ist. Nachstehend sind beispielhaft einige mögliche Betriebszustände gemäß weiterer Ausführungsformen genannt:
a) Antreiben des ersten Transportwalzenpaars 122 in einer ersten Förderrichtung F (beispielsweise, um den Blisterbeutel 218 in Figur 3 nach rechts zu fördern), dabei Stillstand des zweiten Transportwalzenpaars 124,
b) Antreiben des ersten Transportwalzenpaars 122 und des zweiten Transportwalzenpaars 124 in der ersten Förderrichtung F (dies bewirkt ein Fördern der Blisterbeutel 217, 218 des Blisterschlauchs 200b entlang der Förderrichtung F, also beispielsweise ein Ausgeben der Blisterbeutel aus der Vorrichtung 100 heraus),
c) Antreiben des ersten Transportwalzenpaars 122 in einer der ersten Förderrichtung F entgegengesetzten zweiten Förderrichtung F` (in Figur 3 nach links), dabei Stillstand des zweiten Transportwalzenpaars 124 (dies bewirkt ein Straffen des Blisterbeutels 217, da er durch das zweite, momentan stillstehende Transportwalzenpaar 124 festgehalten und gleichzeitig durch das erste Transportwalzenpaar 122 in der zweiten Förderrichtung F` gefördert wird),
d) Antreiben beider Transportwalzenpaare 122, 124 in der zweiten Förderrichtung F` (dies bewirkt ein Fördern der Blisterbeutel 217, 218 in Figur 3 nach links, also ein Einziehen der Blisterbeutel in die Vorrichtung 100),
e) Antreiben des zweiten Transportwalzenpaars 124 in der ersten Förderrichtung F, dabei Stillstand des ersten Transportwalzenpaars 122 (Effekt: Straffen des Blisterbeutels 217),
f) Antreiben des zweiten Transportwalzenpaars 124 in der der ersten Förderrichtung F entgegengesetzten zweiten Förderrichtung F`, dabei Stillstand des ersten Transportwalzenpaars 122 (dies bewirkt ein Stauchen des Blisterbeutels 217),
g) Antreiben des ersten Transportwalzenpaars 122 in der zweiten Förderrichtung F` und gleichzeitiges Antreiben des zweiten Transportwalzenpaars 124 in der ersten Förderrichtung F (Effekt: Straffen des Blisterbeutels 217),
h) Antreiben des ersten Transportwalzenpaars 122 in der ersten Förderrichtung F und gleichzeitiges Antreiben des zweiten Transportwalzenpaars 124 in der zweiten Förderrichtung F` (Effekt: Stauchen des Blisterbeutels 217).

Zusätzlich zu den vorstehend genannten acht bei bevorzugten Ausführungsformen möglichen Betriebsarten a) bis h) für die Transportwalzenpaare 122, 124 der Transportvorrichtung 120 ist bei noch weiteren Ausführungsformen denkbar, ein angetriebenes Transportwalzenpaar oder beide angetriebene Transportwalzenpaare jeweils mit gleicher oder unterschiedlicher Geschwindigkeit anzutreiben. Dies gilt sowohl bei gleichsinnigem Antreiben beider Transportwalzenpaare 122, 124 wie auch bei gegensinnigem Antreiben beider Transportwalzenpaare 122, 124 wie auch bei Antreiben nur eines Transportwalzenpaares und gleichzeitigem Stillstand des anderen Transportwalzenpaars. Die möglichen Bewegungen der Transportwalzen der Transportvorrichtung 120 sind in Figur 3 auch symbolisch durch die den jeweiligen Transportwalzen zugeordneten gestrichelten Doppelpfeile angedeutet.

Bei manchen Ausführungsformen ermöglicht die Ableiteinrichtung 180 in manchen oder allen der vorstehend genannten Betriebsarten eine Vermeidung einer elektrostatischen Aufladung von Komponenten z.B. der Transportvorrichtung 120 und damit einen zuverlässigen Transport der Blisterbeutel.

Bei weiteren Ausführungsformen ist vorgesehen, dass nicht alle der vorstehend genannten Kombinationen von Drehrichtungen beziehungsweise Förderrichtungen bzw. Drehbewegungen bzw. Geschwindigkeiten verfügbar sind, sondern gegebenenfalls nur eine vorgebbare Teilmenge hiervon.

Bei bevorzugten Ausführungsformen ist dem ersten Transportwalzenpaar 122 ein erster Antrieb 122c, vergleiche Figur 3B, zugeordnet, der dazu ausgebildet ist, wenigstens eine Transportwalze 122a, 122b des ersten Transportwalzenpaares 122 anzutreiben. Dies ist in Figur 3B durch den Blockpfeil A1 symbolisiert. Bei manchen Ausführungsformen kann auch vorgesehen sein, dass der erste Antrieb 122c dazu ausgebildet ist, beide Transportwalzen 122a, 122b des ersten Transportwalzenpaars 122 anzutreiben, wodurch sich ein besonders sicherer und effizienter Antrieb und ein entsprechend zuverlässiges Fördern von Blisterbeuteln 217, 218 ergibt. Untersuchungen der Anmelderin zufolge sind gemäß bevorzugter Ausführungsformen solche Transportwalzenpaare 122, bei denen beide Transportwalzen 122a, 122b angetrieben sind, besonders sicher, weil beide (unverbundenen) Folien (Oberseite und Unterseite) eines Blisterbeutels gleich schnell bewegt werden und trotz Ungebundenheit gleichzeitig durch die Walzen transportiert werden. Im Unterschied zu herkömmlichen Transportwalzen, die beispielsweise ein zu bedruckendes Dokument in einem Druckpfad eines Druckers bewegen, welches zu bedruckende Dokument eine einzige Schicht von Transportgut darstellt, weisen die beschriebenen Blisterbeutel i.d.R. zwei übereinander liegende Schichten von Material (Oberseite und Unterseite), insbesondere Folienschichten, auf, die durch die Konfiguration als Blisterbeutel nicht miteinander verbunden sind (mit der Ausnahme z.B. eines verschweißten Randbereichs 202, vgl. Fig. 1) und daher prinzipiell gut aufeinander gleiten können. Durch die Anwendung der Ausführungsformen ist dennoch ein sicherer Transport der Blisterbeutel ermöglicht.

Bei weiteren bevorzugten Ausführungsformen ist dem zweiten Transportwalzenpaar 124 ein zweiter Antrieb 124c zugeordnet, der dazu ausgebildet ist, wenigstens eine Transportwalze 124a, 124b des zweiten Transportwalzenpaares 124 anzutreiben. Dies ist in Figur 3B durch den Blockpfeil A2 symbolisiert. Bei manchen Ausführungsformen kann auch vorgesehen sein, dass der zweite Antrieb 124c dazu ausgebildet ist, beide Transportwalzen 124a, 124b des zweiten Transportwalzenpaars 124 anzutreiben, wodurch sich ein besonders sicherer und effizienter Antrieb und ein entsprechend zuverlässiges Fördern von Blisterbeuteln 217, 218 ergibt.

Ein Betrieb der Vorrichtung 100 kann bei weiteren Ausführungsformen durch eine optionale Steuereinrichtung 102, die weiter unten unter Bezugnahme auf Figur 16 näher beschrieben ist, gesteuert und/oder geregelt werden.

Figur 4 zeigt schematisch eine Seitenansicht einer Transportvorrichtung 120a gemäß einer Ausführungsform. Die Transportvorrichtung 120a kann beispielsweise auch bei der vorstehend unter Bezugnahme auf Figur 3B beschriebenen Vorrichtung 100 genutzt werden.

Bei der in Figur 4 abgebildeten Konfiguration der Transportvorrichtung 120a ist vorgesehen, dass der erste Antrieb 122c einen Getriebemotor, also eine Kombination aus einem Motor 1220 und einem Getriebe aufweist, wobei das Getriebe vorliegend vier Zahnräder aufweist, von denen das auf einer Motorwelle (nicht gezeigt) angeordnete Zahnrad nicht gezeigt ist und die drei weiteren Zahnräder mit den Bezugszeichen 1221, 1222, 1123 bezeichnet sind. Der Motor 1220 ist vorzugsweise als Schrittmotor ausgebildet. Das Zahnrad 1222 ist drehfest mit einer in Figur 4 nicht näher bezeichneten Welle verbunden, welche der zweiten Transportwalze 122b zugeordnet ist, und das Zahnrad 1223 ist drehfest mit einer in Figur 4 nicht näher bezeichneten Welle verbunden, welche der ersten Transportwalze 122a zugeordnet ist. Wenn sich der Schrittmotor 1220 dreht, bewegt er somit über sein nicht gezeigtes Zahnrad ("Motorritzel") das erste in Fig. 4 abgebildete Zahnrad 1221, das mit dem zweiten Zahnrad 1222 kämmt und somit die zweite Transportwalze 122b antreibt.

Das zweite Zahnrad 1222 kämmt mit dem dritten Zahnrad 1223 und treibt somit die erste Transportwalze 122a an.

Bei anderen Ausführungsformen ist auch denkbar, mit dem Motor 1220 direkt das auch als Walzenzahnrad bezeichnete Zahnrad 1222 oder 1223 anzutreiben.

In zu dem ersten Antrieb 122c vergleichbarer Weise weist der zweite Antrieb 124c vorliegend ebenfalls einen Getriebemotor umfassend einen vorzugsweise als Schrittmotor ausgebildeten Motor 1240, ein auf einer Motorwelle (nicht gezeigt) des Motors 1240 angeordnetes und in Fig. 4 ebenfalls nicht gezeigtes Zahnrad, ein erstes in Fig. 4 gezeigtes Zahnrad 1241 des zweiten Antriebs 124c, ein zweites Zahnrad 1242, und ein drittes Zahnrad 1243 auf, die jeweils analoger Weise zusammenwirken, um die dritte Transportwalze 124a und die vierte Transportwalze 124b anzutreiben. Auch bei dem zweiten Antrieb 124c ist die dritte Transportwalze 124a drehfest mit einer nicht in Figur 4 bezeichneten Welle verbunden, der auch das dritte Zahnrad 1143 drehfest zugeordnet ist, und die vierte Transportwalze 124b ist drehfest mit einer in Figur 4 nicht bezeichneten Welle verbunden, der das zweite Zahnrad 1242 des zweiten Antriebs 124c drehfest zugeordnet ist.

Bei anderen Ausführungsformen ist auch denkbar, mit dem Motor 1240 direkt das auch als Walzenzahnrad bezeichnete Zahnrad 1242 oder 1243 anzutreiben.

Bei bevorzugten Ausführungsformen können die Schrittmotoren 1220, 1240 der Antriebe 122c, 124c jeweils in einem regulären Schrittbetrieb und/oder einem Halbschrittbetrieb und/oder einem Mikroschrittbetrieb betrieben werden, um eine für das präzise Fördern und/oder Straffen und/oder Stauchen und/oder Einziehen von Blisterbeuteln erforderliche Antriebsdrehbewegung der Transportwalzen zu bewirken.

Figur 16 zeigt schematisch ein vereinfachtes Blockdiagramm einer Steuereinrichtung 102 gemäß einer Ausführungsform. Die Steuereinrichtung 102 ist dazu ausgebildet, den Betrieb der Vorrichtung 100 bzw. wenigstens einer ihrer Komponenten, insbesondere der Transportvorrichtung 120, gegebenenfalls auch den Betrieb der Trennvorrichtung 130 und/oder weiterer Komponenten der Vorrichtung 100, zu steuern und/oder zu regeln.

Die Steuereinrichtung 102 weist hierzu eine Recheneinheit 1020 auf und eine der Recheneinheit 1020 zugeordnete Speichereinheit 1022. Die Speichereinheit 1022 kann über einen flüchtigen Speicher 1022a und/oder über einen nichtflüchtigen Speicher 1022b verfügen, der beispielsweise als Festwertspeicher (ROM) bzw. als Flash-EEPROM Speicher ausgebildet sein kann. Ein oder mehrere Computerprogramme, die auf der Recheneinheit 1020 ausführbar sind, können in der Speichereinheit 1022 gespeichert sein. Das bzw. die Computerprogramme können beispielsweise dazu vorgesehen und ausgebildet sein, einen Betrieb der Vorrichtung 100 bzw. wenigstens einer ihrer Komponenten zu steuern.

Die Steuereinrichtung 102 kann ferner über eine optionale Kommunikationsschnittstelle 1024 zur Datenkommunikation mit einer externen Einheit (nicht gezeigt) verfügen, die beispielsweise eine drahtlose und/oder drahtgebundene Datenverbindung zu der externen Einheit herstellen kann, entweder direkt, beispielsweise mittels (Nahbereichs-) Funktechnologien wie beispielsweise Bluetooth oder ZigBee oder WLAN, und/oder über ein Gateway.

Die Funktionalität der Komponenten 1020, 1022, 1024 kann bei bevorzugten Ausführungsformen durch wenigstens einen Mikrocontroller oder Mikroprozessor bzw. digitalen Signalprozessor (DSP) ggf. mit zugehöriger Peripherie und/oder einen programmierbaren Logikbaustein (z.B. FPGA) und/oder einen ASIC (anwendungsspezifischen integrierten Schaltkreis) zumindest teilweise realisiert sein.

Die Steuereinrichtung 102 kann ferner über eine optionale Benutzerschnittstelle 1026 verfügen, die beispielsweise eine grafische Benutzeroberfläche, insbesondere darstellbar auf einem Flachbildschirm (LCD oder OLED-Display) oder dergleichen, umfasst. Beispielsweise kann die Recheneinheit 1020 unter Steuerung durch ein entsprechendes Computerprogramm dazu ausgebildet sein, die grafische Benutzeroberfläche bereitzustellen.

Bei besonders bevorzugten Ausführungsformen ist die Steuereinrichtung 102 dazu ausgebildet, den Betrieb der Vorrichtung 100 bzw. wenigstens von Komponenten gemäß den Ausführungsformen, wie er vorliegend beschrieben ist, zu steuern. Insbesondere kann die Steuereinrichtung 102 auch dazu ausgebildet sein, die Schrittmotoren 1240, 1240, vergleiche Figur 4, und/oder eine Trennvorrichtung 130, vgl. die nachstehend beschriebene Figur 5, anzusteuern.

Figur 5 zeigt schematisch eine Seitenansicht einer Vorrichtung 100a gemäß einer weiteren Ausführungsform. Zusätzlich zu der in Figur 3 abgebildeten Konfiguration 100 weist die Vorrichtung 100a gemäß Figur 5 eine Trennvorrichtung 130 zur Trennung von mehreren einen Blisterschlauch 200b bildenden Blisterbeuteln 217, 218 auf. Die Trennvorrichtung 130 ist bevorzugt zwischen dem ersten Transportwalzenpaar 122 und dem zweiten Transportwalzenpaar 124 angeordnet, wobei vorzugsweise die Trennvorrichtung 130 näher an dem ersten Transportwalzenpaar 122 angeordnet ist als an dem zweiten Transportwalzenpaar 124.

Bei weiteren Ausführungsformen ist die Vorrichtung 100, 100a dazu ausgebildet, einen wenigstens zwei Blisterbeutel 217, 218 (Fig. 5) aufweisenden Blisterschlauch 200b mittels der beiden Transportwalzenpaare 122, 124 zu spannen und die wenigstens zwei Blisterbeutel 217, 218, vorzugsweise in einem gespannten Zustand des Blisterschlauchs 200b bzw. der betreffenden zwei Blisterbeutel 217, 218, mittels der Trennvorrichtung 130 voneinander zu trennen. Dies ist vorliegend in Figur 5 schematisch angedeutet. Eine Steuerung dieses Vorgangs kann beispielsweise durch die Steuereinrichtung 102, vergleiche Figur 16, erfolgen. Das Spannen kann besonders bevorzugt wie vorstehend bereits beschrieben durch ein gegensinniges Antreiben der beiden Transportwalzenpaare 122, 124 (oder ein Antreiben eines der beiden Transportwalzenpaare unter gleichzeitigem Stillstand des jeweils anderen Transportwalzenpaars) erfolgen und ermöglicht ein besonders effizientes Trennen der gespannten Blisterbeutel 217, 218 mittels der Trennvorrichtung 130.

Bei weiteren Ausführungsformen beträgt ein erster Abstand d1 (Fig. 5) zwischen dem ersten Transportwalzenpaar 122 und dem zweiten Transportwalzenpaar 124 zwischen etwa 5 cm und etwa 15 cm, insbesondere zwischen etwa 65 mm und etwa 90 mm. Bei dem ersten Abstand d1 kann es sich beispielsweise um die kürzeste Verbindung zwischen zwei gedachten Linien handeln, wobei die erste der beiden gedachten Linien eine Verbindungslinie der Drehachsen der ersten und zweiten Transportwalze 122a, 122b des ersten Transportwalzenpaars 122 ist, und wobei die zweite der beiden gedachten Linien eine Verbindungslinie der Drehachsen der dritten und vierten Transportwalze 124a, 124b des zweiten Transportwalzenpaars 124 ist.

Ein zweiter Abstand d2 zwischen der Trennvorrichtung 130 und dem ersten Transportwalzenpaar 122 beträgt vorzugsweise zwischen etwa 15 mm und etwa 25 mm. Ein dritter Abstand d3 zwischen der Trennvorrichtung 130 und dem zweiten Transportwalzenpaar 124 beträgt vorzugsweise zwischen etwa 50 mm und etwa 65 mm.

Die Ableitvorrichtung 180 kann bei manchen Ausführungsformen auch dazu verwendet werden, wenigstens eine Komponente der Trenneinrichtung mit dem Bezugspotential BP, z.B. Massepotential GND, zu verbinden.

Bei weiteren Ausführungsformen weist wenigstens eine der Transportwalzen 122a, 122b, 124a, 124b einen im wesentlichen kreiszylindrischen, insbesondere hohlzylindrischen, Grundkörper 1200 auf, vgl. die Seitenansicht aus Fig. 17, was eine besonders effiziente Förderung der Blisterbeutel bzw. des Blisterschlauchs ermöglicht. Bei weiteren Ausführungsformen ist der Grundkörper 1200 aus Schaum, insbesondere Silikonschaum (ein Schaum aus Polyorganosiloxanen) oder Naturkautschukschaum oder PU-Schaum, gebildet.

Bei weiteren Ausführungsformen weist der Schaum eine mittlere Dichte von etwa 300 ± 100 Kilogramm je Kubikmeter auf.

Bei weiteren Ausführungsformen weist der Schaum eine Shore-A Härte von etwa 7° bis etwa 20° auf. Bei weiteren Ausführungsformen weist der Schaum eine Shore-A Härte von etwa bis etwa 15° auf.

Bei weiteren Ausführungsformen weist wenigstens eine der Transportwalzen 122a, 122b, 124a, 124b eine Welle 1202 auf, vgl. Fig. 17. Insbesondere ist der Grundkörper 1200 vorzugsweise drehfest mit der Welle 1202 verbunden, beispielsweise mittels Kraftschluss und/oder Formschluss und/oder Stoffschluss (beispielsweise erzielt mittels einer Klebeverbindung).

Bei weiteren Ausführungsformen weist wenigstens eine der Transportwalzen 122a, 122b, 124a, 124b einen Außendurchmesser AD1 auf, der zwischen etwa 20 mm (Millimeter) und etwa 48 mm beträgt, insbesondere zwischen etwa 35 mm und etwa 40 mm.

Bei weiteren Ausführungsformen weist die Welle 1202 einen Außendurchmesser AD2 auf, der zwischen etwa 5 mm und etwa 14 mm beträgt, insbesondere etwa 12 mm. Bei manchen Ausführungsformen kann die Welle 1202 in wenigstens einem axialen Endbereich, vorzugsweise in beiden axialen Endbereichen, einen geringeren Außendurchmesser (beispielsweise zwischen etwa 6 mm und etwa 10 mm) als in einem axial mittleren Bereich aufweisen.

Bei weiteren Ausführungsformen weist wenigstens eine der Transportwalzen 122a, 122b, 124a, 124b eine Breite (senkrecht zur Zeichenebene der Fig. 17 gemessen) zwischen etwa 65mm und etwa 80mm auf.

Optional kann um den Grundkörper 1200 herum, insbesondere um die Mantelfläche seiner kreiszylindrischen Form herum, eine Schicht 1204, insbesondere eine Schutzschicht, angeordnet sein, welche beispielsweise aus einem lebensmittelechten Material besteht. Dies ist insbesondere dann vorteilhaft, wenn der Grundkörper 1200 selbst aus einem Material besteht, welches beispielsweise nicht lebensmittelecht ist. Bei bevorzugten Ausführungsformen kann die Schicht 1204 beispielsweise aus Silikon ("Silikonhaut") bestehen, vorzugsweise mit einer Shore-Härte von etwa 30A.

Bei manchen Ausführungsformen ist vorgesehen, dass der Grundkörper 1200 zumindest bereichsweise elektrisch leitfähig ist.

Bei manchen Ausführungsformen ist vorgesehen, dass die Schicht 1204 zumindest bereichsweise elektrisch leitfähig ist.

Bei manchen Ausführungsformen ist vorgesehen, dass die Schicht 1204 aus einem lebensmittelechten Material besteht.

Bei manchen Ausführungsformen ist vorgesehen, dass die Schicht 1204 aus einem elektrisch leitfähigen lebensmittelechten Material besteht.

Bei manchen Ausführungsformen ist vorgesehen, dass die Schicht 1204 aus Silikon besteht, insbesondere aus einem elektrisch leitfähigen Silikon. Beispielsweise können dem Silikon Kohlenstoffpartikel (z.B. "Kohlestaub") zugesetzt sein, um dessen elektrische Leitfähigkeit herzustellen.

Bei manchen Ausführungsformen ist vorgesehen, dass der Grundkörper 1200 und/oder die Schicht 1204 a) durchgehend (also zumindest i.w. über ihr gesamtes Volumen hinweg) elektrisch leitfähig ist und/oder b) eine elektrisch leitfähige Beschichtung oder Oberfläche aufweist.

Bei manchen Ausführungsformen ist vorgesehen, dass der wenigstens einen Transportwalze 122a wenigstens ein mit der Ableiteinrichtung 180 (Fig. 3A) verbindbares und/oder verbundenes Ableitelement 1218 zugeordnet ist.

Bei manchen Ausführungsformen ist das Ableitelement 1218 dazu ausgebildet, einen elektrisch leitfähigen Bereich (z.B. eine Oberfläche) der Transportwalze 122a und/oder eines Förderbands galvanisch (also mechanisch und elektrisch leitfähig) zu kontaktieren.

Bei manchen Ausführungsformen ist vorgesehen, dass das Ableitelement 1218 so relativ zu der wenigstens einen Transportwalze 122a angeordnet ist, dass es federkraftbelastet gegen eine Außenoberfläche der Transportwalze 122a drückt.

Bei manchen Ausführungsformen ist vorgesehen, dass das wenigstens eine Ableitelement 1218 ein Federelement ist oder eine Bürsteneinrichtung.

Bei manchen Ausführungsformen ist vorgesehen, dass das wenigstens eine Ableitelement 1218 wenigstens eines der folgenden Materialien aufweist: a) Kupfer, b) eine Legierung aus wenigstens Kupfer und Beryllium, z.B. "Berylliumkupfer", c) Kohlefaser.

Bei weiteren Ausführungsformen ist ein erster Achsabstand d4, vergleiche Figur 10A, zwischen den Drehachsen der ersten Transportwalze 122a und der zweiten Transportwalze 122b so gewählt, dass einander gegenüberliegende Bereiche der Außenoberflächen (insbesondere der Mantelfläche der kreiszylindrischen Geometrie) der ersten und zweiten Transportwalze 122a, 122b einander berühren.

Bei weiteren Ausführungsformen, vgl. Fig. 10B, kann der erste Achsabstand d4` auch kleiner als vorstehend beschrieben gewählt sein, sodass entsprechend einander gegenüberliegende Bereiche der Außenoberflächen der ersten und zweiten Transportwalze 122a, 122b gegeneinandergepresst werden, sodass sie sich, vorzugsweise elastisch, verformen. Mit anderen Worten sind die erste und zweite Transportwalze 122a, 122b bei diesen Ausführungsformen so gegeneinander gepresst, dass ihr Material, insbesondere der Grundkörper 1200 (Fig. 17), besonders bevorzugt der Silikonschaum, um einen vorgebbaren Grad verformt wird, wodurch sich ein definierter Anpressdruck auf zu fördernde Blisterbeutel 217 (Fig. 3) ergibt, der Untersuchungen der Anmelderin zufolge einen besonders zuverlässigen Transport ermöglicht. Das elastische Material des Grundkörpers 1200, insbesondere der Silikonschaum, gibt hierbei vorteilhaft ausreichend nach, um bei einem Hindurchtreten einer in einem geförderten Blisterbeutel enthaltenen Tablette durch den Berührungsbereich zwischen den Transportwalzen 122a, 122b keine Beschädigung der Tablette zu bewirken. Vielmehr verdrängt die Tablette entsprechende Volumenbereiche der Grundkörper 1200 der zusammenwirkenden Transportwalzen 122a, 122b zeitweise durch eine elastische Verformung derselben, wodurch gleichzeitig vorteilhaft eine definierte Reibkraft zwischen der Außenoberfläche der betreffenden Transportwalzen 122a, 122b und einer Außenoberfläche des zu fördernden Blisterbeutels im Bereich der Tablette erzielt wird.

Bei weiteren Ausführungsformen ist vorgesehen, dass ein zweiter Achsabstand zwischen den Drehachsen der dritten Transportwalze 124a (Fig. 3) und der vierten Transportwalze 124b so gewählt ist, dass einander gegenüberliegende Bereiche der Außenoberflächen der dritten und vierten Transportwalze einander berühren, insbesondere wenigstens berühren (also gegebenenfalls wie vorstehend für die erste und zweite Transportwalze beschrieben gegeneinander gepresst werden, was zu einer elastischen Verformung führt).

Bei weiteren Ausführungsformen beträgt ein Achsabstand d4, d4` (Fig. 10A, 10B) zwischen der ersten und der zweiten Transportwalze 122a, 122b bzw. zwischen der dritten und vierten Transportwalze 124a, 124b zwischen etwa 28 mm und etwa 38 mm. Bei bevorzugten Ausführungsformen ist der Achsabstand d4, d4` so auf einen Außendurchmesser der Transportwalzen 122a, 122b eines Transportwalzenpaares 122 abgestimmt, dass sich zwischen den Transportwalzen 122a, 122b des Transportwalzenpaares 122 ein definierter Anpressdruck ergibt. Vorzugsweise können sich die Außenoberflächen der Transportwalzen (verglichen mit einem nicht verformten Zustand) um etwa 1mm überlappen.

Bei weiteren Ausführungsformen ist der Achsabstand d4, d4` so auf einen Außendurchmesser der Transportwalzen 122a, 122b eines Transportwalzenpaares 122 abgestimmt, dass sich eine definierte Reibungskraft auf einen Blisterbeutel in Transportrichtung zwischen etwa 2 N (Newton) und etwa 20 Newton, insbesondere zwischen etwa 5 N und etwa 10 N, ergibt. Dabei ist gleichzeitig ein sicherer Transport der Blisterbeutel gewährleistet und eine Beschädigung von ggf. in den Blisterbeuteln angeordneten Medikamenten ausgeschlossen.

Bei weiteren Ausführungsformen, vgl. Figur 6, weist die Vorrichtung 100b wenigstens einen Rücknahmebehälter 140 zur zumindest zeitweisen Lagerung von Blisterbeuteln 219 auf. Der Rücknahmebehälter 140 ermöglicht vorteilhaft, nicht benötigte Blisterbeutel 219, die gegebenenfalls zuvor ausgegeben worden sind, wieder in die Vorrichtung 100b einzuziehen und in dem Rücknahmebehälter 140 zu lagern. Dadurch wird vermieden, dass nicht entnommene Medikamente von unbefugten Personen und/oder versehentlich zu unerwünschten Zeitpunkten verwendet werden können.

Bei manchen Ausführungsformen kann der Rücknahmebehälter 140 eine elektrisch leitfähige Oberfläche, z.B. Innenoberfläche, aufweisen. Bei manchen Ausführungsformen kann der Rücknahmebehälter 140 bzw. wenigstens eine leitfähige Oberfläche mittels der Ableiteinrichtung 180 mit dem Bezugspotential BP, z.B. Massepotential GND, verbunden werden.

Bei manchen Ausführungsformen weist der Rücknahmebehälter 140 einen Rauminhalt zwischen etwa 350 cm³ (Kubikzentimeter) und etwa 2000 cm³ auf. Bei manchen Ausführungsformen kann eine Breite des Rücknahmebehälters zwischen etwa 70 mm und etwa 100 mm, bevorzugt etwa 75 mm, betragen, eine Länge des Rücknahmebehälters zwischen etwa 100 mm und etwa 200 mm, und eine Höhe des Rücknahmebehälters kann zwischen etwa 50 mm und etwa 100 mm betragen.

Bei weiteren Ausführungsformen weist die Vorrichtung 100b ein Gehäuse 150, z.B. ein Tischgehäuse (also z.B. ein auf einen Tisch platzierbares Gehäuse), mit einem Gehäuseboden 152 auf, wobei die Transportvorrichtung 120 (vorzugsweise auch der optionale Vorratsbehälter 110 und/oder der optionale Rücknahmebehälter 140) in einem Innenraum 150a des Gehäuses 150 angeordnet ist. Dadurch ist die Transportvorrichtung 120 vor äußeren Einflüssen und ggf. Manipulationen Nichtberechtigter geschützt. Besonders bevorzugt kann der Gehäuseboden 152 im Wesentlichen eben, gegebenenfalls mit ein oder mehreren Standfüßen (nicht gezeigt), ausgebildet sein und damit die sichere Aufstellung der Vorrichtung 100b auf einer entsprechenden Unterlage, vorzugsweise einer ebenen Fläche, beispielsweise einer Tischoberfläche (nicht gezeigt), ermöglichen.

Figur 6 zeigt die Vorrichtung 100b in einem ersten Betriebszustand, der das Fördern von wenigstens einem Blisterbeutel aus dem Vorratsbehälter 110 heraus und durch eine Ausgabeöffnung 150` in dem Gehäuse 150 heraus, mithin eine Ausgabe des wenigstens einen Blisterbeutels aus der Vorrichtung 100b heraus, zum Gegenstand hat. In dem Vorratsbehälter 110 ist ein aufgewickelter Blisterschlauch 200b vorgesehen, und hiervon abgewickelte Blisterbeutel können durch die Öffnung 110' des Vorratsbehälters 110 der Transportvorrichtung 120, beispielsweise für die genannte Ausgabe durch die Ausgabeöffnung 150', zugeführt werden. Der Übersichtlichkeit halber sind die außerhalb des Vorratsbehälters 110 zu fördernden Blisterbeutel nicht detailliert in Figur 6 abgebildet, sondern vielmehr durch die gestrichelten Blockpfeile A3, A4, A5 symbolisiert. Nach dem Austreten aus dem Vorratsbehälter 110 durch die Öffnung 110' hindurch wird ein zu fördernder Blisterbeutel zunächst dem ersten Transportwalzenpaar 122 zugeführt, das gemäß Figur 6 rechts unterhalb der Öffnung 110' angeordnet ist, vergleiche den Blockpfeil A3. Der Blisterbeutel wird sodann durch das erste Transportwalzenpaar 122 ergriffen und dem zweiten Transportwalzenpaar 124 zugeführt, vergleiche den Blockpfeil A4. Der Blisterbeutel wird sodann durch das zweite Transportwalzenpaar 124 ergriffen und durch die Ausgabeöffnung 150` hindurch aus der Vorrichtung 100b bzw. aus ihrem Gehäuse 150 heraus ausgegeben.

Die vorstehend unter Bezugnahme auf Figur 5 beschriebene Trennvorrichtung 130 kann optional auch bei der in Figur 6 beschriebenen Vorrichtung 100b vorgesehen sein, ist jedoch vorliegend aus Gründen der Übersichtlichkeit nicht abgebildet. Beispielsweise kann die Trennvorrichtung 130 einen entlang der Förderrichtung F (Figur 3) vorne befindlichen Blisterbeutel von dem restlichen Blisterschlauch 200b (Figur 6) abtrennen, sobald dieser durch das erste Transportwalzenpaar 122 hindurchgetreten ist. Ein Blisterbeutelführungselement 160, das in dem Transportpfad zwischen den Transportwalzenpaaren 122, 124 angeordnet ist, kann optional zur Unterstützung des Trennvorgangs durch die Trennvorrichtung 130 dienen, beispielsweise durch die Bereitstellung einer Gegenfläche für ein Trennmittel der Trennvorrichtung 130 wie beispielsweise ein Drehmesser oder dergleichen.

Auf die vorstehend beschriebene Weise können bei bevorzugten Ausführungsformen ein oder mehrere Blisterbeutel aus dem Vorratsbehälter 110 durch die Öffnung 110' heraus und mittels der Transportvorrichtung 120 weiter, beispielsweise durch die Ausgabeöffnung 150` aus dem Gehäuse 150 heraus gefördert bzw. ausgegeben werden. Dies kann beispielsweise zeitgesteuert oder in sonstiger Weise gesteuert, beispielsweise durch Benutzereingaben, erfolgen, wobei die entsprechenden Abläufe bei weiteren bevorzugten Ausführungsformen durch die vorstehend bereits unter Bezugnahme auf Fig. 16 beschriebene Steuereinrichtung 102 steuerbar sind.

Es versteht sich, dass für den vorstehend beschriebenen Ausgabevorgang zumindest zeitweise vorzugsweise beide Transportwalzenpaare 122, 124 der Transportvorrichtung 120 gleichsinnig im Sinne der Förderrichtung F (Figur 3) angesteuert werden können.

Figur 7 zeigt die Vorrichtung 100b in einem zweiten Betriebszustand, der das Einziehen von wenigstens einem zuvor aus dem Gehäuse 150 ausgegebenen Blisterbeutel hinein in das Gehäuse 150 und ein Fördern desselben in den Rücknahmebehälter 140 zum Gegenstand hat. Blockpfeil A6 symbolisiert einen bereits ausgegebenen Blisterbeutel, der unter entsprechender Ansteuerung des zweiten Transportwalzenpaars 124 (im Sinne der zweiten Förderrichtung F', vgl. hierzu auch Figur 3) durch die Ausgabeöffnung 150' erneut in das Gehäuse 150 der Vorrichtung 100b eingezogen werden kann. Sobald der eingezogene Blisterbeutel in Figur 7 von rechts nach links durch das zweite Transportwalzenpaar 124 hindurchgetreten ist, trifft er auf eine zweite Führungsoberfläche des Blisterbeutelführungselements 160, vergleiche den Blockpfeil A7, die seine Bewegungsrichtung in Figur 7 etwa nach vertikal unten ablenkt, sodass der umgelenkte Blisterbeutel durch die Öffnung 140' des Rücknahmebehälters 140 in den Rücknahmebehälter 140 gefördert wird, vergleiche den Blockpfeil A8 bzw. das Bezugszeichen 219.

Mit anderen Worten sind bei bevorzugten Ausführungsformen die Anordnung der Transportwalzen des zweiten Transportwalzenpaars 124 und des Blisterbeutelführungselements 160 bzw. dessen Form, insbesondere dessen zweite Führungsoberfläche, so ausgebildet bzw. aufeinander abgestimmt, dass bei einem Einziehen von Blisterbeuteln A6, A7 durch das zweite Transportwalzenpaar 124 keine Rückförderung der eingezogenen Blisterbeutel in den Bereich des ersten Transportwalzenpaars 122 erfolgt, sondern vielmehr eine Umleitung der eingezogenen Blisterbeutel in den Rücknahmebehälter 140 hinein. Dies kann bei weiteren bevorzugten Ausführungsformen, die nachstehend unter Bezugnahme auf Figur 8 näher beschrieben sind, unter anderem durch eine relative Anordnung der Drehachsen beider Transportwalzen des zweiten Transportwalzenpaares 124 zueinander erfolgen, ebenso wie durch eine Ausrichtung bzw. Formgebung der Führungsoberflächen des Blisterbeutelführungselements 160.

Figur 8 zeigt schematisch eine Seitenansicht von Details der Vorrichtung 100b mit Bemaßungen gemäß weiterer bevorzugter Ausführungsformen. Aus Gründen der Übersichtlichkeit ist der Vorratsbehälter 110 nicht in Figur 8 abgebildet.

Bei bevorzugten Ausführungsformen ist ein Berührungsbereich 122d des ersten Transportwalzenpaares 122 in einer ersten Höhe h1 über dem Gehäuseboden 152 angeordnet, wobei die erste Höhe h1 zwischen etwa 8 cm und etwa 16 cm beträgt. Bei weiteren Ausführungsformen ist ein Berührungsbereich 124d des zweiten Transportwalzenpaares 124 in einer zweiten Höhe h2 über dem Gehäuseboden 152 angeordnet, wobei die zweite Höhe h2 zwischen etwa 5 cm und etwa 12 cm beträgt.

Der Berührungsbereich 122d, 124d der Transportwalzenpaare 122, 124 kann je nach Achsabstand d4, d4` (Fig. 10A, 10B) beispielsweise durch einen im wesentlichen linienförmigen Bereich charakterisiert sein, wobei die Linienlänge im Wesentlichen einer Breite der betreffenden Transportwalzen entspricht. Sofern der Achsabstand d4` kleiner gewählt ist, kann der Berührungsbereich auch durch eine beispielsweise im Wesentlichen etwa rechteckige Fläche charakterisiert sein. Bei bevorzugten Ausführungsformen handelt es sich bei der ersten und/oder zweiten Höhe h1, h2 um einen Abstand im mathematischen Sinne, d. h. um die kürzeste Verbindung zwischen den betreffenden Elementen (Berührungsbereich, Gehäuseboden).

Bei weiteren Ausführungsformen beträgt ein entlang einer zu dem Gehäuseboden 152 parallelen ersten virtuellen Ebene gemessener erster horizontaler Abstand d51 zwischen dem Berührungsbereich 122d des ersten Transportwalzenpaares 122 und der Ausgabeöffnung 150` zwischen etwa 13 cm und etwa 20 cm, insbesondere zwischen etwa 14 cm und etwa 18 cm.

Bei weiteren Ausführungsformen beträgt ein entlang einer zu dem Gehäuseboden 152 parallelen zweiten virtuellen Ebene gemessener zweiter horizontaler Abstand d52 zwischen dem Berührungsbereich 124 des zweiten Transportwalzenpaares 124 und der Ausgabeöffnung 150` zwischen etwa 3 cm und etwa 8 cm, insbesondere zwischen etwa 3 cm und etwa 6 cm.

Bei weiteren Ausführungsformen ist zwischen den beiden Transportwalzenpaaren 122, 124 wenigstens ein Blisterbeutelführungselement 160 vorgesehen, das eine erste, vorzugsweise zumindest näherungsweise ebene, Führungsoberfläche 162 zur Führung von Blisterbeuteln aufweist, insbesondere zur Führung von mittels der Vorrichtung 100b auszugebenden Blisterbeuteln, wobei die erste Führungsoberfläche 162 zumindest in etwa parallel zu einer, insbesondere dritten, virtuellen Ebene 170 ausgerichtet ist, in der ein Berührungsbereich 122d des ersten Transportwalzenpaares 122 und ein Berührungsbereich 124d des zweiten Transportwalzenpaares 124 liegen, wobei vorzugsweise die dritte virtuelle Ebene 170 einen Blisterbeuteltransportpfad zwischen den beiden Transportwalzenpaaren 122, 124 charakterisiert. Bei der vorliegenden Ausführungsform wird unter der Angabe "zumindest in etwa parallel" ein Winkel zwischen -20° (Grad) und etwa +20°, vorzugsweise zwischen etwa -8° und etwa +8°, weiter vorzugsweise zwischen etwa -4° und etwa +4° verstanden.

Bei weiteren Ausführungsformen weist das wenigstens eine Blisterbeutelführungselement 160 eine zweite Führungsoberfläche 164 zur Führung von Blisterbeuteln auf, insbesondere zur Führung von mittels der Vorrichtung 100b einzuziehenden Blisterbeuteln 219 (Fig. 7), wobei die zweite Führungsoberfläche 164 (Fig. 8) konkav geformt ist.

Bei bevorzugten Ausführungsformen erstreckt sich die konkave Form der zweiten Führungsoberfläche 164 entlang einer Dimension, vorliegend innerhalb der Zeichenebene der Fig. 8. In diesem Fall kann die zweite Führungsoberfläche 164 demnach die Form eines allgemeinen Zylinders (mit einer Längsachse i.w. senkrecht zu der Zeichenebene der Fig. 8) aufweisen. Bei weiteren Ausführungsformen ist das wenigstens eine Blisterbeutelführungselement 160 näher an dem ersten Transportwalzenpaar 122 angeordnet als an dem zweiten Transportwalzenpaar 124. Ein entsprechender jeweiliger Abstand zwischen dem Blisterbeutelführungselement 160 und dem betreffenden Transportwalzenpaar 122, 124 kann bei manchen Ausführungsformen beispielsweise entlang einer durch die virtuelle Ebene 170 definierten Koordinatenachse gemessen werden.

Bei weiteren Ausführungsformen kann auch wenigstens ein optionales, zweites Blisterbeutelführungselement 160' vorgesehen sein, welches bevorzugt näher an dem zweiten Transportwalzenpaar 124 als an dem ersten Transportwalzenpaar angeordnet ist. Während das erste Blisterbeutelführungselement 160 mittels seiner ersten Führungsoberfläche 162 bevorzugt eine Führung von Blisterbeuteln entlang der ersten Förderrichtung F (Fig. 3), also zur Ausgabe der Blisterbeutel, und mittels der zweiten Führungsoberfläche 164 bevorzugt eine Führung von einzuziehenden Blisterbeuteln bzw. deren Umlenkung in den Rücknahmebehälter 140 hinein bewirkt, kann das optionale zweite Blisterbeutelführungselement 160` insbesondere zur weiteren Führung von Blisterbeuteln entlang der virtuellen Ebene 170 (in beiden Richtungen F, F', vgl. Fig. 3) genutzt werden.

Figur 9 zeigt schematisch eine Seitenansicht eines Blisterbeutelführungselements gemäß einer Ausführungsform. Ein erster Flächenbereich 164a der zweiten Führungsoberfläche 164, der an die erste Führungsoberfläche 162 angrenzt, schließt einen Rückführungswinkel α4 mit der ersten Führungsoberfläche 162 ein, der zwischen etwa 5 Grad und etwa 60 Grad beträgt, vorzugsweise zwischen etwa 20 Grad und etwa 50 Grad. Dies bewirkt ein sicheres Aufnehmen eines einzuziehenden Blisterbeutels und eine effiziente Umlenkung mittels der zweiten Führungsoberfläche 164 in den Rücknahmebehälter 140 hinein.

Bei manchen Ausführungsformen kann das Blisterbeutelführungselement 160 mittels der Ableiteinrichtung 180 mit einem Bezugspotential BP, insbesondere Massepotential GND, verbunden worden.

Bei weiteren Ausführungsformen, vgl. Fig. 8, schließt eine virtuelle Ebene 170, in der ein Berührungsbereich 122d des ersten Transportwalzenpaares 122 und ein Berührungsbereich 124d des zweiten Transportwalzenpaares 124 liegt, einen ersten Winkel α1 mit einer zu dem Gehäuseboden 152 parallelen virtuellen Ebene ein, wobei der erste Winkel α1 zwischen etwa Null Grad und etwa 60 Grad beträgt, vorzugweise zwischen etwa 20 Grad und etwa 45 Grad, besonders bevorzugt etwa 30 Grad.

Bei weiteren Ausführungsformen schließt eine virtuelle Ebene 174, in der die Achsen der ersten und zweiten Transportwalze 122a, 122b liegen (die Achsen der beiden Transportwalzen 122a, 122a sind in Figur 8 senkrecht zur Zeichenebene ausgerichtet), einen zweiten Winkel α2 mit einer zu dem Gehäuseboden 152 parallelen virtuellen Ebene 172 ein, wobei der zweite Winkel α2 zwischen etwa 30 Grad und etwa 90 Grad beträgt, vorzugweise zwischen etwa 30 Grad und etwa 60 Grad.

Bei weiteren Ausführungsformen schließt eine virtuelle Ebene 176, in der die Achsen der dritten und vierten Transportwalze 124a, 124b liegen, einen dritten Winkel α3 mit einer zu dem Gehäuseboden 152 parallelen virtuellen Ebene ein, wobei der dritte Winkel α3 zwischen etwa 30 Grad und etwa 90 Grad beträgt, vorzugweise zwischen etwa 30 Grad und etwa 60 Grad.

Bei weiteren Ausführungsformen ist der dritte Winkel α3 von dem zweiten Winkel α2 verschieden, wobei insbesondere der dritte α3 Winkel größer ist als der zweite Winkel α2. Vorzugsweise ist der dritte Winkel um etwa größer als der zweite Winkel α2. Dies ermöglicht ein besonders effizientes Zuführen von einzuziehenden Blisterbeuteln in den Rücknahmebehälter 140, da durch das zweite Transportwalzenpaar 124 eingezogene Blisterbeutel hierdurch optimal auf den ersten Flächenbereich 164a (Fig. 9) des Blisterbeutelführungselements 160 zubewegt werden, und nicht etwa auf das erste Transportwalzenpaar 122 hin, in dessen Bereich ggf. ein weiterer zu fördernder Blisterbeutel angeordnet ist.

Bei weiteren Ausführungsformen ist die Vorrichtung 100b (Fig. 6) dazu ausgebildet, wenigstens einen Blisterbeutel oder einen mehrere Blisterbeutel aufweisenden Blisterschlauch 200b aus dem Vorratsbehälter 110 heraus, insbesondere durch die Ausgabeöffnung 150` in dem die Transportvorrichtung 120 aufweisenden Gehäuse 150 hindurch, zu fördern.

Bei weiteren Ausführungsformen ist die Vorrichtung 100b dazu ausgebildet, wenigstens einen Blisterbeutel 219 (Fig. 7) oder einen mehrere Blisterbeutel aufweisenden Blisterschlauch einzuziehen und in den Rücknahmebehälter 140 zu fördern.

Bei weiteren Ausführungsformen ist die Vorrichtung 100b dazu ausgebildet, wenigstens einen Blisterbeutel oder einen mehrere Blisterbeutel aufweisenden Blisterschlauch zwischen den Transportwalzenpaaren 122, 124 zu straffen. Dadurch kann insbesondere ein sicheres Trennen von mehreren Blisterbeuteln durch die Trennvorrichtung (Fig. 5) befördert werden. Das Straffen kann beispielsweise durch ein gegensinniges Ansteuern der beiden Transportwalzenpaare 122, 124 bewerkstelligt werden, wobei beide Transportwalzenpaare 122, 124 jeweils so angetrieben werden, dass sie einen Blisterbeutel von einem zwischen den beiden Transportwalzenpaaren 122, 124 liegenden Transportbereich wegbewegen.

Bei weiteren Ausführungsformen ist die Vorrichtung 100b dazu ausgebildet, wenigstens einen Blisterbeutel oder einen mehrere Blisterbeutel aufweisenden Blisterschlauch zwischen den Transportwalzenpaaren 122, 124 zu stauchen. Das Stauchen kann ebenfalls durch ein gegensinniges Ansteuern der beiden Transportwalzenpaare 122, 124 bewerkstelligt werden, wobei hierbei im Unterschied zu dem Straffen beide Transportwalzenpaare 122, 124 jeweils so angetrieben werden, dass sie einen Blisterbeutel auf einen zwischen den beiden Transportwalzenpaaren 122, 124 liegenden Transportbereich zu bewegen.

Bei weiteren Ausführungsformen kann das Stauchen bzw. Straffen auch dadurch bewerkstelligt werden, dass jeweils nur ein Transportwalzenpaar 122 oder 124 angetrieben wird, wobei das jeweils andere Transportwalzenpaar 124 oder 122 sich nicht bewegt.

Bei weiteren Ausführungsformen weist die Vorrichtung 100c wenigstens zwei Vorratsbehälter 110a, 110b (vgl. Fig. 11) zur Aufnahme von Blisterbeuteln auf, wobei wenigstens einem der wenigstens zwei Vorratsbehälter 110a, 110b, vorzugsweise jedem der wenigstens zwei Vorratsbehälter 110a, 110b, eine Transportvorrichtung 120a, 120b zum Fördern wenigstens eines Blisterbeutels und/oder eines mehrere Blisterbeutel aufweisenden Blisterschlauchs aus dem jeweiligen Vorratsbehälter 110a, 110b heraus zugeordnet ist.

Beispielsweise kann die Vorrichtung 100c gemäß Figur 11 zwei Transportvorrichtungen 120a, 120b aufweisen, wobei jede dieser beiden Transportvorrichtungen 120a, 120b eine der vorstehend unter Bezugnahme auf die Figuren 1 bis 17 beschriebene Konfiguration, vergleiche Bezugszeichen 120, aufweist. Die aus den jeweiligen Vorratsbehältern 110a, 110b entnommenen auszugebenden Blisterbeutel können durch vorliegend zwei Ausgabeöffnungen 150a', 150b` in dem Gehäuse der Vorrichtung 100c ausgegeben werden. Dadurch ist es möglich, Medikamente aus zwei unterschiedlichen Blisterschläuchen gleichzeitig mittels einer Vorrichtung 100c vorzuhalten und bei Bedarf auszugeben. Alternativ kann eine Betriebsdauer durch Nutzung beider Vorratsbehälter 110a, 110b gesteigert werden, beispielsweise indem beide Vorratsbehälter 110a, 110b mit Blisterschläuchen identischen Typs bzw. Inhalts bestückt werden. Bei manchen Ausführungsformen ist eine alternierende Ausgabe, also abwechselnd aus beiden Vorratsbehältern 110a, 110b, denkbar. Bei anderen Ausführungsformen ist vorstellbar, dass zunächst ein erster Vorratsbehälter 110a geleert wird, und dass sodann weitere Blisterbeutel aus dem zweiten Vorratsbehälter 110b gefördert werden.

Die vorliegende Erfindung bezieht sich auch auf ein Verfahren zum Betreiben einer Vorrichtung zur Ausgabe von in Blisterbeuteln angeordneten Arzneimitteln, wobei die Vorrichtung optional wenigstens einen Vorratsbehälter zur Aufnahme der Blisterbeutel aufweist und eine Transportvorrichtung 120 (Fig. 3A) zum Fördern wenigstens eines Blisterbeutels aus dem Vorratsbehälter heraus aufweist, und wobei die Vorrichtung wenigstens eine Ableiteinrichtung 180 zur, insbesondere zumindest teilweisen, Ableitung elektrischer Ladung im Bereich der Transportvorrichtung 120 aufweist und mittels der Ableiteinrichtung 180 elektrische Ladung im Bereich der Transportvorrichtung 120, ableitet, vgl. Schritt 300 gemäß Figur 12.

Ein weiterer Aspekt der vorliegenden Erfindung ist angegeben durch ein Verfahren zum Betreiben einer Vorrichtung 100, 100a, 100b, 100c zur Ausgabe von in Blisterbeuteln 210, 211, .., 219 angeordneten Arzneimitteln, wobei die Vorrichtung 100, 100a, 100b, 100c wenigstens einen Vorratsbehälter 100, 110a, 110b zur Aufnahme der Blisterbeutel aufweist und wenigstens eine Transportvorrichtung 120, 120a, 120b zum Fördern wenigstens eines Blisterbeutels aus dem jeweiligen Vorratsbehälter heraus, wobei die Transportvorrichtung 120, 120a, 120b ein erstes Transportwalzenpaar 122 mit einer ersten Transportwalze 122a und einer zweiten Transportwalze 122b aufweist, und ein zweites Transportwalzenpaar 124 mit einer dritten Transportwalze 124a und einer vierten Transportwalze 124b, wobei wenigstens eine Transportwalze des ersten Transportwalzenpaars 122 und wenigstens eine Transportwalze des zweiten Transportwalzenpaars 124 unabhängig voneinander angetrieben werden.

In Schritt 300 der Fig. 12 erfolgt das bereits beschriebene Ableiten von elektrischen Ladungen mittels der Ableiteinrichtung 180 (Fig. 3A), und in Schritt 302 wird das erste Transportwalzenpaar 122 und das zweite Transportwalzenpaar 124 angetrieben, und zwar insbesondere unabhängig von dem ersten Transportwalzenpaar 122. Bei manchen Ausführungsformen können die Schritte 300, 302 gemäß Figur 12 auch zumindest teilweise zeitlich überlappend bzw. gleichzeitig oder in anderer Reihenfolge ausgeführt werden.

Es ist zu beachten, dass die voneinander unabhängig antreibbaren Transportwalzenpaare 122, 124 bei bevorzugten Ausführungsformen insbesondere auch aufeinander abgestimmt, insbesondere zueinander synchron, angetrieben werden können, beispielsweise bei einem gemeinsamen Fördern von Blisterbeuteln im Sinne einer Ausgabe von Medikamenten. Gleichwohl können auch für eine derartige aufeinander abgestimmte bzw. synchrone Betriebsweise die beiden individuellen Antriebe 122c, 124c, vergleiche Figur 3B, genutzt werden.

Bei bevorzugten Ausführungsformen, vergleiche das Flussdiagramm gemäß Figur 13, prüft die Vorrichtung 100a (Fig. 5) in Schritt 310 (Fig. 13), ob eine vorgebbare erste Bedingung für das Ausgeben von wenigstens einem Blisterbeutel 217 (Fig. 5) vorliegt, und die Vorrichtung 100a fördert in Schritt 312 den wenigstens einen Blisterbeutel 217 aus dem Vorratsbehälter 110 heraus und gibt den Blisterbeutel 217 gegebenenfalls aus (durch die Ausgabeöffnung 150` aus dem Gehäuse 150 heraus), vergleiche den optionalen Schritt 314, wenn die Prüfung ergibt, dass die vorgebbare erste Bedingung erfüllt ist. Der beschriebene Vorgang kann z.B. auch ein Trennen des auszugebenden Blisterbeutels mittels der Trennvorrichtung 130 umfassen, das z.B. zwischen den Schritten 312 und 314 erfolgen kann.

Bei manchen Ausführungsformen kann es sich bei der vorgebbaren ersten Bedingung um eine Eingabe eines Benutzers der Vorrichtung 100a handeln, und/oder um den Empfang eines Steuersignals einer externen Einheit (beispielsweise über die Kommunikationsschnittstelle 1024 der Steuereinrichtung 102, vergleiche Figur 16), die den Betrieb der Vorrichtung steuert, und/oder um ein (gegebenenfalls ebenfalls durch die Steuereinrichtung 102) zeitgesteuert erzeugtes Signal.

Bei weiteren Ausführungsformen, vgl. Figur 14, prüft die Vorrichtung in Schritt 320, ob ein Blisterbeutel durch eine Ausgabeöffnung 150` in einem die Transportvorrichtung 120 aufweisenden Gehäuse 150 heraus ausgegeben worden und für eine vorgebbare erste Wartezeit nicht aus der Ausgabeöffnung 150` entnommen worden ist. Sofern dies erkannt worden ist, kann in einem optionalen Schritt 321 bei manchen Ausführungsformen eine Alarmreaktion bzw. eine Fehlerreaktion eingeleitet werden, beispielsweise eine akustische und/oder visuell wahrnehmbare Signalisierung an einen Benutzer und/oder eine Signalisierung an eine entfernt angeordnete Stelle.

Bei weiteren Ausführungsformen, vgl. Figur 15, zieht die Vorrichtung dann, wenn eine Prüfung in Schritt 320 ergeben hat, dass ein Blisterbeutel durch die Ausgabeöffnung 150` ausgegeben worden und für die vorgebbare erste Wartezeit nicht aus der Ausgabeöffnung 150` entnommen worden ist, den ausgegebenen Blisterbeutel wieder durch die Ausgabeöffnung 150` hindurch in das Innere 150a des Gehäuses 150 ein, vgl. Schritt 322, wobei insbesondere die Vorrichtung den Blisterbeutel in einem optionalen Schritt 324 in einen bzw. den Rücknahmebehälter 140 fördert.

Bei manchen Ausführungsformen ist vorgesehen, dass eine Außenoberfläche wenigstens einer der Transportwalzen zumindest bereichsweise elektrisch leitfähig ausgebildet ist und/oder ein elektrisch leitfähiges Element 1802 (Fig. 18A), insbesondere eine elektrisch leitfähige Beschichtung und/oder ein elektrisch leitfähiges Geflecht, aufweist. Figur 18A zeigt hierzu beispielhaft eine Transportwalze 122a mit elektrisch leitfähigen Streifen 1802, z.B. einer Folie bzw. Beschichtung.

Bei manchen Ausführungsformen ist vorgesehen, dass eine Außenoberfläche des wenigstens einen Förderbands 121, 123 zumindest bereichsweise elektrisch leitfähig ausgebildet ist und/oder ein elektrisch leitfähiges Element, insbesondere eine elektrisch leitfähige Beschichtung und/oder ein elektrisch leitfähiges Geflecht, aufweist, z.B. ähnlich zu den Streifen 1802 gemäß Fig. 18A.

Bei manchen Ausführungsformen ist vorgesehen, dass das elektrisch leitfähige Element eine Metallfolie und/oder ein Metallklebeband und/oder einen Draht 1804, insbesondere Kupferdraht (s. Fig. 18B), und/oder ein Drahtgeflecht 1806 (s. Fig. 18C) und/oder Kohlefasern, aufweist.

Bei manchen Ausführungsformen ist vorgesehen, dass das elektrisch leitfähige Element Streifen aus einer Metallfolie oder einem Metallklebeband aufweist.

Bei manchen Ausführungsformen ist vorgesehen, dass die Streifen wenigstens eine der Transportwalzen und/oder das wenigstens eine Förderband zumindest bereichsweise entlang einer Umfangsrichtung umgeben, insbesondere vollständig entlang der Umfangsrichtung umgeben, vgl. z.B. Fig. 18A.

Bei manchen Ausführungsformen ist vorgesehen, dass die Streifen 1802 eine Breite B1 aufweisen, die kleiner einer Breite BW der wenigstens einen Transportwalze und/oder des wenigstens einen Förderbands ist.

Figur 19 zeigt beispielhaft eine Ausführungsform, bei der die Transportwalze 122a mittels einer Bürsteneinrichtung 1218', die z.B. die Oberfläche der Transportwalze 122a elektrisch leitend kontaktiert, und der Ableiteinrichtung 180 mit dem Bezugspotential BP, GND verbunden ist.

Bei manchen Ausführungsformen kann eine Ableitung von Ladung bzw. Erdung einer Transportwalze 122a (Fig. 17) auch über den Grundkörper 1200 (z.B. wenigstens eine Stirnseite) und/oder die Welle 1202 erfolgen.

## Patentansprüche

1. Vorrichtung (100; 100a; 100b; 100c) zur Ausgabe von in Blisterbeuteln (210, 211, 212) angeordneten Arzneimitteln (210a, 210b, 211a, 212a, 212b, 212c), wobei die Vorrichtung (100; 100a; 100b; 100c) eine Transportvorrichtung (120; 120a, 120b) zum Fördern wenigstens eines Blisterbeutels (210, 211, 212) aufweist, **dadurch gekennzeichnet, dass** die Vorrichtung (100; 100a; 100b; 100c) wenigstens eine Ableiteinrichtung (180) zur Ableitung elektrischer Ladung im Bereich der Transportvorrichtung (120; 120a, 120b) aufweist, um eine elektrostatische Aufladung im Bereich der Transportvorrichtung (120; 120a, 120b) zu vermindern bzw. zu vermeiden.

2. Vorrichtung (100; 100a; 100b; 100c) nach Anspruch 1, wobei a) die Vorrichtung (100; 100a; 100b; 100c) wenigstens einen Vorratsbehälter (110; 110a, 110b) zur Aufnahme der Blisterbeutel (210, 211, 212) aufweist, und wobei die Transportvorrichtung (120) zum Fördern des wenigstens einen Blisterbeutels (210, 211, 212) aus dem Vorratsbehälter (110; 110a, 110b) heraus ausgebildet ist.

3. Vorrichtung (100; 100a; 100b; 100c) nach wenigstens einem der vorstehenden Ansprüche, wobei die Vorrichtung (100; 100a; 100b; 100c) wenigstens ein erstes Transportwalzenpaar (122) mit einer ersten Transportwalze (122a) und einer zweiten Transportwalze (122b) aufweist.

4. Vorrichtung (100; 100a; 100b; 100c) nach wenigstens einem der vorstehenden Ansprüche, wobei die Ableiteinrichtung (180) dazu ausgebildet ist, wenigstens eine Komponente (122a, 122b, 124a, 124b; 121; 121, 123; 1200; 1204) der Vorrichtung (100; 100a; 100b; 100c) elektrisch leitfähig mit einem elektrischen Bezugspotential (BP), insbesondere einem Massepotential (GND), zu verbinden.

5. Vorrichtung (100; 100a; 100b; 100c) nach wenigstens einem der vorstehenden Ansprüche, wobei die Ableiteinrichtung (180) einen Ableitwiderstand (182) zur Ableitung der elektrischen Ladung aufweist.

6. Vorrichtung (100; 100a; 100b; 100c) nach wenigstens einem der Ansprüche 4 bis 5, rückbezogen auf Anspruch 3, wobei eine Außenoberfläche wenigstens einer der Transportwalzen (122a, 122b, 124a, 124b) zumindest bereichsweise elektrisch leitfähig ausgebildet ist und/oder ein elektrisch leitfähiges Element (1802) aufweist.

7. Vorrichtung (100; 100a; 100b; 100c) nach Anspruch 6, wobei das elektrisch leitfähige Element (1802) wenigstens eines der folgende Elemente aufweist: a) eine Metallfolie, b) ein Metallklebeband, c) einen Draht (1804), d) ein Drahtgeflecht (1806) .

8. Vorrichtung (100; 100a; 100b; 100c) nach wenigstens einem der vorstehenden Ansprüche, wobei die Vorrichtung (100; 100a; 100b; 100c) eine Trennvorrichtung (130) zur Trennung von mehreren einen Blisterschlauch (200; 200a; 200b) bildenden Blisterbeuteln (210, 211, 212) aufweist.

9. Vorrichtung (100; 100a; 100b; 100c) nach wenigstens einem der Ansprüche 4 bis 8, rückbezogen auf Anspruch 3, wobei wenigstens eine der Transportwalzen (122a, 122b, 124a, 124b) einen im wesentlichen kreiszylindrischen Grundkörper (1200) aufweist, wobei der Grundkörper (1200) aus Schaum gebildet ist.

10. Vorrichtung (100; 100a; 100b; 100c) nach Anspruch 9, wobei um den Grundkörper (1200) herum eine Schicht (1204) angeordnet ist, wobei a) der Grundkörper (1200) zumindest bereichsweise elektrisch leitfähig ist, und/oder b) die Schicht (1204) zumindest bereichsweise elektrisch leitfähig ist.

11. Vorrichtung (100; 100a; 100b; 100c) nach Anspruch 10, wobei die Schicht (1204) aus einem elektrisch leitfähigen lebensmittelechten Material besteht.

12. Vorrichtung (100; 100a; 100b; 100c) nach wenigstens einem der Ansprüche 4 bis 11, rückbezogen auf Anspruch 3, wobei der wenigstens einen Transportwalze (122a, 122b, 124a, 124b) wenigstens ein mit der Ableiteinrichtung (180) verbindbares und/oder verbundenes Ableitelement (1218) zugeordnet ist.

13. Vorrichtung (100; 100a; 100b; 100c) nach wenigstens einem der Ansprüche 4 bis 12, rückbezogen auf Anspruch 3, wobei die Vorrichtung (100; 100a; 100b; 100c) ein zweites Transportwalzenpaar (124) mit einer dritten Transportwalze (124a) und einer vierten Transportwalze (124b) aufweist, wobei zwischen den beiden Transportwalzenpaaren (122, 124) wenigstens ein Blisterbeutelführungselement (160; 160') vorgesehen ist, das eine erste Führungsoberfläche (162) zur Führung von Blisterbeuteln aufweist, wobei die erste Führungsoberfläche (162) zumindest in etwa parallel zu einer virtuellen Ebene (170) ausgerichtet ist, in der ein Berührungsbereich (122d) des ersten Transportwalzenpaares (122) und ein Berührungsbereich (124d) des zweiten Transportwalzenpaares (124) liegen.

14. Vorrichtung (100; 100a; 100b; 100c) nach wenigstens einem der vorstehenden Ansprüche, wobei die Vorrichtung (100; 100a; 100b; 100c) dazu ausgebildet ist, wenigstens einen Blisterbeutel (210, 211, 212) oder einen mehrere Blisterbeutel (217, 218) aufweisenden Blisterschlauch (200b) aus dem Vorratsbehälter (110; 110a, 110b) heraus zu fördern.

15. Vorrichtung (100; 100a; 100b; 100c) nach wenigstens einem der vorstehenden Ansprüche, wobei die Vorrichtung (100; 100a; 100b; 100c) wenigstens zwei Vorratsbehälter (110a; 110b) zur Aufnahme von Blisterbeuteln (210, 211, 212) aufweist, und wobei wenigstens einem der wenigstens zwei Vorratsbehälter (110a, 110b) eine Transportvorrichtung (120; 120a, 120b) zum Fördern wenigstens eines Blisterbeutels (210, 211, 212) und/oder eines mehrere Blisterbeutel aufweisenden Blisterschlauchs aus dem Vorratsbehälter (110a, 110b) heraus zugeordnet ist.

16. Vorrichtung (100; 100a; 100b; 100c) nach wenigstens einem der Ansprüche 14 bis 15, rückbezogen auf Anspruch 13, wobei wenigstens eine Komponente des Blisterbeutelführungselements (160; 160') mittels der Ableiteinrichtung (180) mit einem elektrischen Bezugspotential (BP, GND) verbindbar und/oder verbunden ist.

17. Verfahren zum Betreiben der Vorrichtung (100; 100a; 100b; 100c) von Anspruch 1, wobei die Vorrichtung (100; 100a; 100b; 100c) mittels der Ableiteinrichtung (180) elektrische Ladung im Bereich der Transportvorrichtung (120) ableitet.

18. Verfahren nach Anspruch 17, wobei die Transportvorrichtung (120) ein erstes Transportwalzenpaar (122) mit einer ersten Transportwalze (122a) und einer zweiten Transportwalze (122b) aufweist, und ein zweites Transportwalzenpaar (124) mit einer dritten Transportwalze (124a) und einer vierten Transportwalze (124b), wobei wenigstens eine der Transportwalzen (122a, 122b, 124a, 124b) zumindest zeitweise mittels der Ableiteinrichtung (180) mit einem elektrischen Bezugspotential (BP, GND) verbunden wird.

19. Verfahren nach Anspruch 17 oder 18, wobei die Ableiteinrichtung (180) wenigstens eine Komponente (122a, 122b, 124a, 124b; 121; 121, 123; 1200; 1204; 160) der Vorrichtung (100; 100a; 100b; 100c) elektrisch leitfähig mit einem bzw. dem elektrischen Bezugspotential (BP) verbindet.

## Claims

1. Device (100; 100a; 100b; 100c) for dispensing medicaments (210a, 210b, 211a, 212a, 212b, 212c) arranged in blister pouches (210, 211, 212), the device (100; 100a; 100b; 100c) comprising a transport device (120; 120a, 120b) for conveying at least one blister pouch (210, 211, 212), **characterized in that** the device (100; 100a; 100b; 100c) comprises at least one dissipating apparatus (180) for dissipating electrical charge in the region of the transport device (120; 120a, 120b) in order to reduce or prevent an electrostatic charge in the region of the transport device (120; 120a, 120b).

2. Device (100; 100a; 100b; 100c) according to claim 1, wherein a) the device (100; 100a; 100b; 100c) comprises at least one storage container (110; 110a, 110b) for receiving the blister pouches (210, 211, 212), and wherein the transport device (120) is designed to convey the at least one blister pouch (210, 211, 212) out of the storage container (110; 110a, 110b).

3. Device (100; 100a; 100b; 100c) according to at least one of the preceding claims, wherein the device (100; 100a; 100b; 100c) comprises at least a first transport roller pair (122) having a first transport roller (122a) and a second transport roller (122b).

4. Device (100; 100a; 100b; 100c) according to at least one of the preceding claims, wherein the dissipating apparatus (180) is designed to connect at least one component (122a, 122b, 124a, 124b; 121; 121, 123; 1200; 1204) of the device (100; 100a; 100b; 100c) to an electrical reference potential (BP), in particular a ground potential (GND), in an electrically conductive manner.

5. Device (100; 100a; 100b; 100c) according to at least one of the preceding claims, wherein the dissipating apparatus (180) has a bleeder resistor (182) for dissipating the electrical charge.

6. Device (100; 100a; 100b; 100c) according to at least one of claims 4 to 5, in relation to claim 3, wherein an outer surface of at least one of the transport rollers (122a, 122b, 124a, 124b) is designed to be electrically conductive at least in regions and/or has an electrically conductive element (1802).

7. Device (100; 100a; 100b; 100c) according to claim 6, wherein the electrically conductive element (1802) comprises at least one of the following elements: a) a metal foil, b) a metal adhesive tape, c) a wire (1804), d) a wire mesh (1806).

8. Device (100; 100a; 100b; 100c) according to at least one of the preceding claims, wherein the device (100; 100a; 100b; 100c) comprises a separating device (130) for separating a plurality of blister pouches (210, 211, 212) forming a blister tube (200; 200a; 200b).

9. Device (100; 100a; 100b; 100c) according to at least one of claims 4 to 8, in relation to claim 3, wherein at least one of the transport rollers (122a, 122b, 124a, 124b) comprises a substantially circular cylindrical main body (1200), wherein the main body (1200) is formed of foam.

10. Device (100; 100a; 100b; 100c) according to claim 9, wherein a layer (1204) is arranged around the main body (1200), wherein a) the main body (1200) is electrically conductive at least in regions, and/or b) the layer (1204) is electrically conductive at least in regions.

11. Device (100; 100a; 100b; 100c) according to claim 10, wherein the layer (1204) consists of an electrically conductive food-grade material.

12. Device (100; 100a; 100b; 100c) according to at least one of claims 4 to 11, in relation to claim 3, wherein the at least one transport roller (122a, 122b, 124a, 124b) is associated with at least one dissipating element (1218) which can be connected and/or is connected to the dissipating apparatus (180).

13. Device (100; 100a; 100b; 100c) according to at least one of claims 4 to 12, in relation to claim 3, wherein the device (100; 100a; 100b; 100c) comprises a second transport roller pair (124) having a third transport roller (124a) and a fourth transport roller (124b), wherein at least one blister pouch guide element (160; 160') is provided between the two transport roller pairs (122, 124), which blister pouch guide element comprises a first guide surface (162) for guiding blister pouches, wherein the first guide surface (162) is aligned at least approximately in parallel with a virtual plane (170) in which a contact region (122d) of the first transport roller pair (122) and a contact region (124d) of the second transport roller pair (124) are located.

14. Device (100; 100a; 100b; 100c) according to at least one of the preceding claims, wherein the device (100; 100a; 100b; 100c) is designed to convey at least one blister pouch (210, 211, 212) or a blister tube (200b) having a plurality of blister pouches (217, 218) out of the storage container (110; 110a, 110b).

15. Device (100; 100a; 100b; 100c) according to at least one of the preceding claims, wherein the device (100; 100a; 100b; 100c) comprises at least two storage containers (110a; 110b) for receiving blister pouches (210, 211, 212), and wherein at least one of the at least two storage containers (110a, 110b) is associated with a transport device (120; 120a, 120b) for conveying at least one blister pouch (210, 211, 212) and/or a blister tube having a plurality of blister pouches from the storage container (110a, 110b).

16. Device (100; 100a; 100b; 100c) according to at least one of claims 14 to 15, in relation to claim 13, wherein at least one component of the blister pouch guide element (160; 160') can be connected and/or is connected to an electrical reference potential (BP, GND) by means of the dissipating apparatus (180).

17. Method for operating the device (100; 100a; 100b; 100c) of claim 1, wherein the device (100; 100a; 100b; 100c) dissipates electrical charge in the region of the transport device (120) by means of the dissipating apparatus (180).

18. Method according to claim 17, wherein the transport device (120) comprises a first transport roller pair (122) having a first transport roller (122a) and a second transport roller (122b), and a second transport roller pair (124) having a third transport roller (124a) and a fourth transport roller (124b), wherein at least one of the transport rollers (122a, 122b, 124a, 124b) is connected to an electrical reference potential (BP, GND) at least temporarily by means of the dissipating apparatus (180).

19. Method according to claim 17 or 18, wherein the dissipating apparatus (180) connects at least one component (122a, 122b, 124a, 124b; 121; 121, 123; 1200; 1204; 160) of the device (100; 100a; 100b; 100c) to a or the electrical reference potential (BP) in an electrically conductive manner.

## Revendications

1. Dispositif (100; 100a; 100b; 100c) de distribution de médicaments (210a, 210b, 211a, 212a, 212b, 212c) disposés dans des sachets blisters (210, 211, 212), dans lequel le dispositif (100; 100a; 100b; 100c) comprend un dispositif de transport (120; 120a, 120b) pour transporter au moins un sachet blister (210, 211, 212), **caractérisé par le fait que** le dispositif (100; 100a; 100b; 100c) comprend au moins un dispositif de dissipation (180) pour dissiper de la charge électrique dans la zone du dispositif de transport (120; 120a, 120b) afin de réduire ou bien d'éviter une charge électrostatique dans la zone du dispositif de transport (120; 120a, 120b).

2. Dispositif (100; 100a; 100b; 100c) selon la revendication 1, dans lequel a) le dispositif (100; 100a; 100b; 100c) comprend au moins un réservoir (110; 110a, 110b) pour recevoir les sachets blisters (210, 211, 212), et dans lequel le dispositif de transport (120) est conçu pour transporter ledit au moins un sachet blister (210, 211, 212) hors du réservoir (110; 110a, 110b).

3. Dispositif (100; 100a; 100b; 100c) selon au moins l'une quelconque des revendications précédentes, dans lequel le dispositif (100; 100a; 100b; 100c) présente au moins une première paire de rouleaux de transport (122) comprenant un premier rouleau de transport (122a) et un deuxième rouleau de transport (122b).

4. Dispositif (100; 100a; 100b; 100c) selon au moins l'une quelconque des revendications précédentes, dans lequel le dispositif de dissipation (180) est conçu pour relier au moins un composant (122a, 122b, 124a, 124b; 121; 121, 123; 1200; 1204) du dispositif (100; 100a; 100b; 100c) de manière électriquement conductrice à un potentiel électrique de référence (BP), en particulier un potentiel de masse (GND).

5. Dispositif (100; 100a; 100b; 100c) selon au moins l'une quelconque des revendications précédentes, dans lequel le dispositif de dissipation (180) présente une résistance de dissipation (182) pour dissiper la charge électrique.

6. Dispositif (100; 100a; 100b; 100c) selon au moins l'une quelconque des revendications 4 à 5, en référence à la revendication 3, dans lequel une surface extérieure d'au moins un des rouleaux de transport (122a, 122b, 124a, 124b) est conçu, au moins par zones, de manière à être électriquement conducteur et/ou présente un élément électriquement conducteur (1802).

7. Dispositif (100; 100a; 100b; 100c) selon la revendication 6, dans lequel l'élément électriquement conducteur (1802) comprend au moins un des éléments suivants: a) une feuille métallique, b) un ruban adhésif métallique, c) un fil (1804), d) un treillis métallique (1806).

8. Dispositif (100; 100a; 100b; 100c) selon au moins l'une quelconque des revendications précédentes, dans lequel le dispositif (100; 100a; 100b; 100c) présente un dispositif de séparation (130) pour séparer plusieurs sachets blisters (200; 200a; 200b) formant un tuyau flexible blister (210, 211, 212).

9. Dispositif (100; 100a; 100b; 100c) selon au moins l'une quelconque des revendications 4 à 8, en référence à la revendication 3, dans lequel au moins un des rouleaux de transport (122a, 122b, 124a, 124b) présente un corps de base (1200) ayant une forme pour l'essentiel cylindrique circulaire, dans lequel le corps de base (1200) est constitué de mousse.

10. Dispositif (100; 100a; 100b; 100c) selon la revendication 9, dans lequel une couche (1204) est disposée autour du corps de base (1200), dans lequel a) le corps de base (1200) est au moins par zones électriquement conducteur, et/ou b) ladite couche (1204) est au moins par zones électriquement conductrice.

11. Dispositif (100; 100a; 100b; 100c) selon la revendication 10, dans lequel la couche (1204) est constituée d'un matériau électriquement conducteur qui convient pour aliments.

12. Dispositif (100; 100a; 100b; 100c) selon au moins l'une quelconque des revendications 4 à 11, en référence à la revendication 3, dans lequel audit au moins un rouleau de transport (122a, 122b, 124a, 124b) est associé au moins un élément de dissipation (1218) qui peut être relié et/ou est relié au dispositif de dissipation (180) .

13. Dispositif (100; 100a; 100b; 100c) selon au moins l'une quelconque des revendications 4 à 12, en référence à la revendication 3, dans lequel le dispositif (100; 100a; 100b; 100c) présente une deuxième paire de rouleaux de transport (124) comprenant un troisième rouleau de transport (124a) et un quatrième rouleau de transport (124b), dans lequel au moins un élément de guidage de sachet blister (160; 160') est prévu entre les deux paires de rouleaux de transport (122, 124), qui présente une première surface de guidage (162) pour guider des sachets blisters, dans lequel la première surface de guidage (162) est orientée au moins à peu près parallèlement à un plan virtuel (170) dans lequel sont situées une zone de contact (122d) de la première paire de rouleaux de transport (122) et une zone de contact (124d) de la deuxième paire de rouleaux de transport (124).

14. Dispositif (100; 100a; 100b; 100c) selon au moins l'une quelconque des revendications précédentes, dans lequel le dispositif (100; 100a; 100b; 100c) est conçu pour transporter au moins un sachet blister (210, 211, 212) ou un tuyau flexible blister (200b) présentant une pluralité de sachets blisters (217, 218) hors du réservoir (110; 110a, 110b).

15. Dispositif (100; 100a; 100b; 100c) selon au moins l'une quelconque des revendications précédentes, dans lequel le dispositif (100; 100a; 100b; 100c) comprend au moins deux réservoirs (110a; 110b) destinés à recevoir des sachets blisters (210, 211, 212) et dans lequel au moins à l'un desdits au moins deux réservoirs (110a, 110b) est associé un dispositif de transport (120; 120a, 120b) destiné à transporter au moins un sachet blister (210, 211, 212) et/ou un tuyau flexible blister comprenant une pluralité de sachets blisters hors dudit réservoir (110a, 110b).

16. Dispositif (100; 100a; 100b; 100c) selon au moins l'une quelconque des revendications 14 à 15, en référence à la revendication 13, dans lequel au moins un composant de l'élément de guidage de sachet blister (160; 160') peut être relié et/ou est relié au moyen dudit dispositif de dissipation (180) à un potentiel électrique de référence (BP, GND).

17. Procédé destiné à faire fonctionner le dispositif (100; 100a; 100b; 100c) selon la revendication 1, dans lequel le dispositif (100; 100a; 100b; 100c) dissipe, au moyen du dispositif de dissipation (180), de la charge électrique dans la zone du dispositif de transport (120) .

18. Procédé selon la revendication 17, dans lequel le dispositif de transport (120) comprend une première paire de rouleaux de transport (122) ayant un premier rouleau de transport (122a) et un deuxième rouleau de transport (122b), ainsi qu'une deuxième paire de rouleaux de transport (124) ayant un troisième rouleau de transport (124a) et un quatrième rouleau de transport (124b), dans lequel au moins un des rouleaux de transport (122a, 122b, 124a, 124b) est relié au moins temporairement, au moyen du dispositif de dissipation (180), à un potentiel électrique de référence (BP, GND).

19. Procédé selon la revendication 17 ou 18, dans lequel le dispositif de dissipation (180) relie au moins un composant (122a, 122b, 124a, 124b; 121; 121, 123; 1200; 1204; 160) du dispositif (100; 100a; 100b; 100c) de manière électriquement conductrice à un ou bien au potentiel électrique de référence (BP).
